# EUROPÄISCHE PATENTSCHRIFT

(11) **EP 4 640 420 B1**
(45) Veröffentlichungstag und Bekanntmachung des Hinweises auf die Patenterteilung: **15.07.2026**
(21) Anmeldenummer: 25153621.5
(22) Anmeldetag: 23.01.2025
(51) Int. Cl.: B31B 50/62, B31B 70/62, B31F 5/04, B31B 50/02, B31B 70/02, B65B 51/02, B31B 100/00

(54) **VERFAHREN UND VERPACKUNGSMITTELHERSTELLUNGSMASCHINE ZUM VERBINDEN VON LAGEN EINES FASERBASIERTEN PAPIER- ODER KARTONPACKSTOFFS**
METHOD AND PACKAGING MEANS MANUFACTURING MACHINE FOR JOINING LAYERS OF A FIBRE-BASED PAPER OR CARDBOARD PACKAGING MATERIAL
PROCÉDÉ ET MACHINE DE FABRICATION DE MOYEN D'EMBALLAGE POUR RELIER DES COUCHES D'UN MATÉRIAU D'EMBALLAGE EN PAPIER OU EN CARTON À BASE DE FIBRES

(30) Priorität: 25.01.2024 DE 102024102102
(43) Veröffentlichungstag der Anmeldung: 29.10.2025
(73) Patentinhaber: Baumer hhs GmbH, 47829 Krefeld (DE)
(72) Erfinder: Walther, Thomas, 47803 Krefeld (DE); Scherberich, Lars, 47918 Tönisvorst (DE); Werner, Maja, 53913 Swisttal (DE)
(74) Vertreter: Strauss, Steffen

(56) Entgegenhaltungen:
- EP-A1- 2 383 188
- EP-A1- 3 162 719
- EP-B1- 1 444 306
- DE-A1- 10 109 170

## Beschreibung

Die Erfindung betrifft ein Verfahren, sowie eine Verpackungsmittelherstellungsmaschine, zum Verbinden von Lagen, insbesondere von zwei Lagen, eines faserbasierten Papier-oder Kartonpackstoffs durch einen wässrigen, nicht wärmeaktivierbaren, Klebstoff.

Entsprechende herkömmliche, wässrige, nicht wärmeaktivierbare, Klebstoffe, welche auch als Kaltleime bezeichnet werden, beruhen überwiegend auf fossilen, und damit endlichen Ressourcen. Der Wunsch nach nachhaltigeren Produktionsabläufen lässt biobasierten, auf nachwachsenden Rohstoffen beruhenden Klebstoffen eine neue Bedeutung zukommen. Beispiele solcher biobasierten Klebstoffe sind Klebstoffe, welche zu ihrem überwiegenden Teil auf Stärke, Dextrin, Lignin oder anderen natürlichen, nachwachsenden Rohstoffen oder Mischungen dieser Klebstoffe beruhen. Diese biobasierten Klebstoffe haben jedoch den Nachteil, dass diese eine längere Abbindezeit haben als synthetische Klebstoffe.

Ein Grund dafür liegt unter anderem darin, dass die dispergierten klebenden Bestandteile in diesen biobasierten Klebstoffen eine höhere Wasserbindungskraft haben, als dies bei auf synthetischen Rohstoffen beruhenden Kaltleimen der Fall ist. Hierbei binden Kaltleime generell dadurch ab, indem das als Dispersionsmittel verwendete Wasser möglichst schnell durch das poröse Substrat aufgenommen wird oder verdunstet. Dieser Entzug von Wasser aus dem Klebstoff führt zur Filmbildung und damit zur Ausbildung der Klebrigkeit des Klebstoffs. Dieser Prozess läuft bei den biobasierten, auf nachwachsenden Rohstoffen beruhenden Klebstoffen langsamer als bei synthetischen Klebstoffen ab, so dass bei der Verwendung von biobasierten Klebstoffen die Effizienz der Herstellung von verklebten Packstoffen durch eine Herstellungsmaschine beschränkt ist, da oftmals die Fördergeschwindigkeit der Herstellungsmaschine reduziert werden muss, um eine ausreichend lange Presszeit zwischen den Lagen des Packstoffs zur vollständigen Ausbildung der Klebstoffverbindung gewährleisten zu können.

Biobasierte, auf nachwachsenden Rohstoffen beruhende Klebstoffe sind umweltfreundlicher, da sie nicht auf endlichen fossilen Ressourcen beruhen. Aufgrund der schwankenden Erdölpreise schwanken ferner auch die auf der Basis von Erdöl durch die petrochemische Industrie hergestellten Produkte, welche wiederum die Kosten für Klebstoffprodukte beeinflussen. Die angestrebte und prognostizierte zunehmende CO₂-Bepreisung wird die Kosten für fossile Klebstoffe weiter erhöhen.

Vor dem Hintergrund dieser Herausforderungen besteht die Notwendigkeit, Klebstoffe einzusetzen, die auf natürlichen und erneuerbaren Materialien basieren. Solche biobasierten Klebstoffe sind nicht nur umweltfreundlich, sondern bieten auch Stabilität im Angesicht von unvorhersehbaren Preisschwankungen, die bei erdölbasierten Produkten auftreten können. Zudem stellt dieser Schritt eine bedeutende Entwicklung hin zu einer nachhaltigen Industrieproduktion dar. Allerdings weisen biobasierte, auf nachwachsenden Rohstoffen beruhende Klebstoffe im Vergleich zu synthetischen Klebstoffen eine längere Abbindezeit auf, was die der Herstellung von verklebten Packstoffen beeinträchtigt.

Die Druckschrift DE 101 09 170 A1 offenbart ein Verfahren zum Verbinden von Lagen, eines faserbasierten Papier- oder Kartonpackstoffs durch eine Verpackungsmittelherstellungsmaschine, wobei die Verpackungsmittelherstellungsmaschine ein Fördermodul zum Fördern von zumindest einer Lage des faserbasierten Papier- oder Kartonpackstoffs, ein Klebstoffmodul zum Aufbringen von wässrigem, nicht wärmeaktivierbarem, Klebstoff und ein Verlagerungsmodul zum Verlagern von Lagen des faserbasierten Papier- oder Kartonpackstoffs aufweist, wobei der faserbasierte Papier- oder Kartonpackstoff ausgebildet ist, Wasser aus dem wässrigen, nicht wärmeaktivierbaren, Klebstoff aufzunehmen, wobei das Verfahren die folgenden Verfahrensschritte umfasst:- Fördern einer ersten Lage des faserbasierten Papier- oderKartonpackstoffs durch das Fördermodul;- Aufbringen des wässrigen, nicht wärmeaktivierbaren, Klebstoffs, auf mindestens eine Klebenaht der ersten Lage des faserbasierten Papier-oder Kartonpackstoffs durch das Klebstoffmodul;- Verbinden einer zweiten Lage des faserbasierten Papier- oderKartonpackstoffs an der mindestens einen Klebenaht der ersten Lage des faserbasierten Papier- oder Kartonpackstoffs durch das Verlagerungsmodul; und- Physikalisches Abbinden der wässrigen Klebstoffschicht zwischen der ersten und zweiten Lage des faserbasierten Papier- oder Kartonpackstoffs mittels einer Bestrahlung mit elektromagnetischer Strahlung durch mindestens eine der ersten und zweiten Lage hindurch im Bereich der zumindest einen Klebenaht, um eine wirksame Verklebung zwischen der ersten und zweiten Lage des faserbasierten Papier- oder Kartonpackstoffs zu beschleunigen.

Die Druckschrift DE 10 2011 115 617 A1 offenbart eine Transfervorrichtung mit Magnetfeldtrockner.

Es ist eine Aufgabe der Erfindung, ein Verfahren und eine Verpackungsmittelherstellungsmaschine zum Verbinden von Lagen eines faserbasierten Papier- oder Kartonpackstoffs bereitzustellen, bei dem, bzw. bei der die Abbindezeit des wässrigen, nicht wärmeaktivierbaren, Klebstoffs vorteilhaft reduziert ist.

Die Aufgabe wird gemäß einem ersten Aspekt gelöst durch ein Verfahren zum Verbinden von Lagen, insbesondere von zwei Lagen, eines faserbasierten Papier- oder Kartonpackstoffs durch eine Verpackungsmittelherstellungsmaschine, wobei die Verpackungsmittelherstellungsmaschine ein Fördermodul zum Fördern von zumindest einer Lage des faserbasierten Papier- oder Kartonpackstoffs, ein Klebstoffmodul zum Aufbringen von wässrigem, nicht wärmeaktivierbarem, Klebstoff, welcher ferromagnetische, ferrimagnetische, superparamagnetische und/oder piezoelektrische Partikel umfasst, ein Verlagerungsmodul zum Verlagern von Lagen des faserbasierten Papier- oder Kartonpackstoffs, und ein Magnetmodul zum Applizieren eines magnetischen Wechselfelds aufweist, wobei der faserbasierte Papier- oder Kartonpackstoff ausgebildet ist, Wasser aus dem wässrigen, nicht wärmeaktivierbaren, Klebstoff aufzunehmen, dadurch gekennzeichnet, dass das Verfahren die folgenden Verfahrensschritte umfasst: Fördern einer ersten Lage des faserbasierten Papier- oder Kartonpackstoffs durch das Fördermodul; Aufbringen des wässrigen, nicht wärmeaktivierbaren, Klebstoffs auf mindestens eine Klebenaht der ersten Lage des faserbasierten Papier- oder Kartonpackstoffs durch das Klebstoffmodul; Verbinden einer zweiten Lage des faserbasierten Papier- oder Kartonpackstoffs an der mindestens einen Klebenaht der ersten Lage des faserbasierten Papier- oder Kartonpackstoffs durch das Verlagerungsmodul; und physikalisches Abbinden der wässrigen Klebstoffschicht zwischen der ersten und zweiten Lage des faserbasierten Papier- oder Kartonpackstoffs mittels Applizieren eines magnetischen Wechselfeldes durch mindestens eine der ersten und zweiten Lage hindurch im Bereich der zumindest einen Klebenaht durch das Magnetmodul, um eine wirksame Verklebung zwischen der ersten und zweiten Lage des faserbasierten Papier- oder Kartonpackstoffs zu beschleunigen.

Dadurch wird der technische Vorteil erreicht, dass die Abbindezeit des wässrigen, nicht wärmeaktivierbaren, Klebstoffs, bzw. des Kaltleims, vorteilhaft reduziert werden kann, wodurch das Verfahren zum Abbinden von wässrigen Kaltleimen für auf synthetischen oder biobasierten, nachwachsenden oder synthetischen Rohstoffen beruhenden Klebstoffen beschleunigt wird und sich die Klebrigkeit der Klebstoffschicht zwischen den Lagen des faserbasierten Papier- oder Kartonpackstoffs dadurch schneller ausbildet.

Durch die kürzere Abbindezeit des wässrigen, nicht wärmeaktivierbaren, Klebstoffs, bzw. des Kaltleims der vorliegenden Erfindung, kann bei einer Vielzahl von auf synthetischen oder biobasierten, nachwachsenden oder synthetischen Rohstoffen beruhenden Klebstoffen das Verfahren durchgeführt werden, ohne dass die Produktionsgeschwindigkeit der Verpackungsmittelherstellungsmaschine reduziert werden muss, so dass sich die Wirtschaftlichkeit der Herstellung von Verpackungen erhöht.

Die Verpackungsmittelherstellungsmaschine gemäß der vorliegenden Erfindung umfasst ein Fördermodul, welches, vorzugsweise kontinuierlich, zumindest eine Lage des faserbasierten Papier- und Kartonpackstoffs in Form einer Packstoffbahn oder als Packstoffzuschnitt durch verschiedene Module der Verpackungsmittelherstellungsmaschine befördert. Das Fördermodul ist mit einer Steuerung der Verpackungsmittelherstellungsmaschine verbunden, welche die Fördergeschwindigkeit des Fördermoduls regelt.

Innerhalb der Verpackungsmittelherstellungsmaschine befindet sich mindestens ein Klebstoffmodul, durch das ein wässriger, nicht wärmaktivierbarer, Klebstoff mit ferromagnetischen, ferrimagnetischen, superparamagnetischen und/oder piezoelektrischen Partikeln durch ein Klebstoffauftragsventil des Klebstoffmoduls auf mindestens eine Lage des faserbasierten Papier- und Kartonpackstoffs aufgebracht wird. Dieses Klebstoffauftragsventil ist mit der Steuerung der Verpackungsmittelherstellungsmaschine verbunden, die das Klebstoffauftragsventil entsprechend eines in der Steuerung hinterlegten Klebstoffmusters steuert.

Insbesondere erhält die Steuerung der Verpackungsmittelherstellungsmaschine von dem Fördermodul ein Signal, das proportional zur Fördergeschwindigkeit des Fördermoduls ist, insbesondere von einem in die Verpackungsmittelherstellungsmaschine integrierten Drehgeber. Dieses Fördergeschwindigkeitssignal dient dazu, den optimalen Zeitpunkt für die Aktivierung und Deaktivierung des Klebstoffauftragsventils des Klebstoffmoduls zu bestimmen, um die zumindest eine Klebenaht positionsgenau auf die erste Lage des faserbasierten Papier- und Kartonpackstoffs aufzutragen.

Des Weiteren weist die Verpackungsmittelherstellungsmaschine ein Verlagerungsmodul auf, das dazu ausgelegt ist, eine zweite Lage des faserbasierten Papier- und Kartonpackstoffs im Bereich der Klebenaht präzise auf die erste Lage des faserbasierten Papier- und Kartonpackstoffs zu legen und dadurch mit der Klebenaht in Kontakt zu bringen. Dieses Verlagerungsmodul kann insbesondere eine Pressvorrichtung umfassen, welche ausgebildet ist, die beiden miteinander verbundenen Lagen des faserbasierten Papier- und Kartonpackstoffs im Bereich der Klebenaht effektiv zu verpressen.

Die Verpackungsmittelherstellungsmaschine weist ferner ein Magnetmodul auf, welches insbesondere mindestens einen Induktionskopf aufweist. Das Magnetmodul, bzw. der Induktionskopf ist ausgebildet, ein magnetisches Wechselfeld zu erzeugen, und ist mit einer Magnetmodulsteuerung verbunden, die ausgebildet ist, den Induktionskopf mit variablen Feldstärken oder Frequenzen anzusteuern, wobei die Magnetmodulsteuerung hierbei insbesondere mit der Steuerung der Verpackungsmittelherstellungsmaschine verbunden ist.

Die vorliegende Erfindung beschreibt ein Verfahren zur Herstellung von faserbasiertem Papier- oder Kartonpackstoff. Die Begriffe "Papier-" und "Karton-" in diesem Kontext umfassen eine breite Palette von Materialien, einschließlich Verpackungspapieren wie Kraftpapier, Karton wie Faltschachtelkarton und Wellpappensubstrate. Das zu verklebende Substrat, das hauptsächlich zur Konstruktion der Verpackung verwendet wird und als "Packstoff" oder in einem verarbeiteten Zustand auch als "Packmittel" bezeichnet wird, besteht zu mindestens 80 %, vorzugsweise zu mindestens 90 % und besonders bevorzugt zu mindestens 95 % aus Papierfasern. Der Begriff "Fasern" bezieht sich auf sämtliche aus nachwachsenden Rohstoffen gewonnenen Fasern, die sich für die Herstellung von Papier im Sinne dieser Erfindung in einer Verpackungsmittelherstellungsmaschine eignen. Fasern können dabei auch Rezyklate aus Altpapier sein.

Der Begriff "Packstoff" bezeichnet das Substrat aus dem ein "Packmittel" gebildet wird. Das "Packmittel" ist die Verpackungskomponente, die den Hauptbestandteil der Verpackung bildet und zur Aufnahme von Packgut bestimmt ist. Das Packmittel dient dem teilweisen oder vollständigen Umhüllen des Packguts und bildet in seinem Endzustand einen offenen oder geschlossenen Hohlkörper. Das Packmittel wird dem eigentlichen Verpackungsprozess in einem unterschiedlichen Vorfertigungsgrad zugeführt. Eine Faltschachtel wird teilweise geformt dem Verpackungsprozess zugeführt, aufgerichtet, mit dem Packgut befüllt und verschlossen. Bei einer Form-Fill-Seal-Maschine wird dagegen aus dem Packstoff ein Schlauch geformt, ein Ende des Schlauchs geschlossen, der Beutel befüllt und anschließend das gegenüberliegende Ende verschlossen.

Ein Merkmal des gemäß der Erfindung beschriebenen faserbasierten Papier- oder Kartonpackstoffs besteht darin, dass mindestens eine der Lagen des Packstoffs, die im Bereich der Klebenaht miteinander verbunden werden, über eine saugende oder poröse Oberfläche verfügt. Diese Oberfläche ist in der Lage, den wässrigen Anteil des aufgetragenen Klebstoffs in den Packstoff aufzunehmen. Dieser Aufnahmevorgang von Wasser durch den Packstoff wird auch als "Wegschlagen" oder "Abbinden" bezeichnet.

In der vorliegenden Erfindung wird im Folgenden der Begriff "Packstoff" verwendet, wobei zu beachten ist, dass dieser Begriff gemäß der Definition der Erfindung auch "Packmittel" einschließt, was sich auf bereits vorgeformte Verpackungselemente bezieht. Eine Verpackung wird als eine Einheit aus Packmitteln und Packhilfsmitteln definiert und dient dem Schutz des verpackten Packguts sowie der Optimierung der Handhabung während der Produktion und Logistik. Die Verpackung kann entweder eine Primärverpackung, eine Sekundärverpackung oder eine Transportverpackung sein. Jede dieser Verpackungsarten weist mindestens eine Klebenaht auf, die mithilfe eines Klebstoffs hergestellt wird. Gemäß der vorliegenden Erfindung umfasst der Begriff "zumindest eine Klebenaht" entweder eine einzige Klebenaht oder eine Mehrzahl von Klebenahten. Der Begriff "Klebenaht" umfasst sämtliche Arten von klebenden Verbindungen, einschließlich kleiner Klebelaschen, die beispielsweise nur mit einem einzigen Klebepunkt verschlossen werden.

Im Rahmen des Verfahrens gemäß der vorliegenden Erfindung wird der Klebstoff durch das Klebstoffmodul entweder portionsweise oder kontinuierlich auf die erste Lage des faserbasierten Papier- oder Kartonpackstoffs im Bereich der zumindest einen Klebenaht aufgetragen. Der verwendete Klebstoff ist wässrig und enthält neben den funktionalen Klebepartikeln auch Partikel mit ferromagnetischen, ferrimagnetischen, paramagnetischen und/oder superparamagnetischen Eigenschaften, die insbesondere in geringer Menge in dem Klebstoff gleichmäßig verteilt dispergiert sind.

Die Partikel mit ferromagnetischen, ferrimagnetischen, paramagnetischen und/oder superparamagnetischen Eigenschaften können auch unmittelbar vor oder nach dem Klebstoffauftrag auf den faserbasierten Papier- oder Kartonpackstoffs aufgebracht werden. Dabei können die Partikel in fester Form aufgesprüht oder in einer wässrigen Lösung aufgebracht werden und verbinden sich mit dem Klebstoff erst auf dem faserbasierten Papier- oder Kartonpackstoff.

Im Folgenden werden diese ferromagnetische, ferrimagnetische, piezoelektrische und/oder superparamagnetische Eigenschaften aufweisenden Partikel im wässrigen Klebstoff gemäß der vorliegenden Erfindung unter dem Begriff "magnetisch" zusammengefasst.

Diese Partikel können auch Komposite umfassen, so dass entsprechende Komposite einen Verbund der Partikel mit einem organischen Polymer und/oder einem anorganischen Stoff bilden. Die Partikel können auch eine Matrix umfassen, wobei die Matrix magnetische, organische und/oder anorganische Stoffe umfasst. Entsprechende Verbindungen und Matrixlösungen werden als Komposit bezeichnet.

Die magnetischen Partikel, die gemäß der vorliegenden Erfindung verwendet werden, können als einzelne, singuläre Partikel in den Klebstoff eingebracht werden. In einer bevorzugten Ausführung weisen diese Partikel einen sogenannten "Core-Typ" auf. Entsprechende Partikel des "Core-Typs" weisen einen magnetischen Kern auf, der beispielsweise Eisenoxid enthalten kann, wobei der magnetische Kern von einer äußeren Polymerhülle umgeben ist. Diese äußere Polymerhülle ist insbesondere so geformt, dass die magnetischen Partikel sich leicht in den Klebstoff dispergieren lassen und in einem stabilen Zustand verbleiben. Hierbei ist die Oberflächenladung bei der Aufrechterhaltung der Abstoßung zwischen den Partikeln entscheidend, wobei die Oberflächenladung von der Oberfläche der äußeren Polymerhülle und daran gebundenen Gruppen abhängt.

Dabei ist es vorteilhaft, funktionale Substituenten auf der Oberfläche der äußeren Polymerhülle vorzusehen, um die kolloidale Stabilität der magnetischen Partikel in dem Klebstoff zu gewährleisten.

Zudem schützt die äußere Polymerhülle den magnetischen Kern, indem die äußere Polymerhülle verhindert, dass der magnetische Kern mit Wasser oder gegebenenfalls vorhandenen Säuren und Basen im Klebstoff in Wechselwirkung tritt, wodurch beispielsweise eine Korrosion des magnetischen Kerns verhindert werden kann. Insbesondere weisen die magnetischen Partikel eine Oberflächenmodifikation der metallischen Phase auf, um den magnetischen Partikeln hydrophile Eigenschaften für eine homogene und stabile Dispersion in Wasser zu verleihen.

Unter den verschiedenen hydrophilen und biokompatiblen Verbindungen, die sich als fähig erwiesen haben, an die geladene Oberfläche der magnetischen Partikel zu binden, ist zum Beispiel Natriumoleat aufgrund seiner langen aliphatischen Kette bevorzugt, welche sich vorteilhaft für die sterische Stabilisierung der kolloidalen Suspension gegen magnetische Dipolanziehungskräfte eignet.

Alternativ können die magnetischen Partikel der vorliegenden Erfindung auch als sogenannte "Multicore-Partikel" vorliegen, was bedeutet, dass diese aus mehreren Einzeldomänen magnetischer Materialien, wie beispielsweise Magnetit (Fe₃O₄), bestehen, welche in eine Polymermatrix eingebettet sind. Nachfolgend werden diese beiden Varianten als "Core-Typ" bezeichnet.

In einer anderen Ausführungsform sind die magnetischen Partikel, die auch den Core-Typ umfassen können, mit anderen nichtmagnetischen Polymeren der Dispersion chemisch oder physikalisch verbunden. Die physikalischen Verbindungen zwischen den magnetischen Partikeln und den nichtmagnetischen Polymeren der Dispersion können zum Beispiel schwache Van-der-Waals Kräfte umfassen, die durch funktionale Gruppen an der Oberfläche vermittelt werden. Die chemischen Verbindungen zwischen den magnetischen Partikeln und den nichtmagnetischen Polymeren der Dispersion können durch kovalente Bindungen an funktionale Gruppen an der Oberfläche bereitgestellt werden.

Die im Rahmen der vorliegenden Erfindung einzusetzenden magnetischen Partikel, bzw. der innere Kern eines Core-Partikels, weisen magnetische, insbesondere ferromagnetische Eigenschaften auf.

In einer bevorzugten Ausführungsform der Erfindung weisen die magnetischen Partikel daher mindestens ein Element ausgewählt aus der Gruppe bestehend aus Fe, Co, Ni, Cr, Mo, W, V, Nb, Ta, Ce, Pr, Nd, Pm, Sm, Eu, Gd, Tb, Dy, Ho, Er, Tm, Yb, Lu, und/oder Legierungen aus zwei oder mehr der genannten Elemente, und/oder Oxiden der genannten Elemente, und/oder Ferriten der genannten Elemente, und/oder ein Gemisch aus zwei oder mehr der genannten Elemente, auf.

Beispielsweise können die magnetischen Partikel Magnetit, Macchiemit, Goethit oder ein Ferrit der allgemeinen Formel MeOFe₂O₃, wobei Me ein Element ausgewählt aus der Gruppe bestehend aus Mn, Co, Ni, Cu, Zn, Mg oder Cd, oder ein Gemisch aus zwei oder mehr der Elemente umfasst.

Weiterhin zum Einsatz als magnetische Partikel im Rahmen der vorliegenden Erfindung geeignet sind Werkstoffe wie Wolframit (FeMnWO₄), Ferberit (FeWO₄), dauermagnetische Aluminium-Nickel-Cobalt Legierungen, die als Hauptbestandteile die Elemente Eisen, Cobalt, Nickel, Aluminium, Kupfer oder Titan oder Gemische aus zwei oder mehr dieser Elemente enthalten.

Weiterhin sind Legierungen aus Platin und Cobalt, Legierungen aus Eisen, Cobalt, Vanadium und Chrom, Ludwigit (Mg₂FeBO₅), Vonsenit (Fe₂²⁺Fe³⁺O₂[BO₃]), Kobaltnickelkiese der allgemeinen Formel A²⁺B³⁺₂X⁴⁻₂, wobei A ein Element ausgewählt aus der Gruppe Eisen, Cobalt, Nickel oder Kupfer umfasst, wobei B ein Element ausgewählt aus der Gruppe Eisen, Cobalt, Nickel oder Chrom oder ein Gemisch aus zwei oder mehr dieser Elemente umfasst, und wobei X die Elemente S, Se oder Te oder ein Gemisch aus zwei oder mehr dieser Elemente umfasst, Eisenoxide wie Eisen (II)-Oxid (FeO) oder Eisen (III)-Oxid (Fe₂O₃) in seiner ferromagnetischen Modifikation, Fe₂O₃ (Macchiemit) mit Spinell, Magnetit (Fe₃O₄), Cobaltlegierungen wie die üblicherweise als Hochtemperaturwerkstoffe eingesetzten Legierungen mit Co-Cr-Matrix, Ni-Fe-Al-Co-Gußlegierungen mit bis zu etwa 36 Gew.-% Cobalt, Legierungen des Typs CoCrW, Chrom (IV)-Oxid (CrO₂), die der Gruppe der Ferrite zuzuordnenden oxidkeramischen Werkstoffe der allgemeinen Zusammensetzung M₂Fe³⁺₂O₄ oder M₂OFe₂O₃, die permanente magnetische Dipole enthalten, wobei M das Element Zink, Cadmium, Cobalt, Mangan, Eisen, Kupfer, Magnesium und dergleichen umfasst, sowie Eisen selbst, geeignet.

Die Partikel können auch piezoelektrische Partikel sein.

Der Klebevorgang gemäß der vorliegenden Erfindung erfolgt durch Auftragen des Klebstoffs auf die erste Lage des faserbasierten Papier- oder Kartonpackstoffs auf mindestens eine Klebenaht, durch Herstellen des Packstoffverbundes durch Verbinden der zweiten Lage des Packstoffes, und durch das Abbinden des Klebstoffs mittels Applizieren eines magnetischen Wechselfelds. Das Abbinden des wässrigen Klebstoffs erfolgt durch die Aufnahme von Wasser aus dem Klebstoff durch das Material des Packstoffs und durch die Verdunstung des Wasseranteils des Klebstoffs. Es handelt sich dabei um physikalische Vorgänge. Die Verklebung kann auch durch eine Viskositätserhöhung aufgrund eines Quellen von Polymeren in dem Klebstoff oder einer Verkleisterung des Klebstoffs stattfinden.

Im Rahmen der vorliegenden Erfindung kommt die Verbindung zwischen den Lagen des faserbasierten Papier- oder Kartonpackstoffs hierbei ausdrücklich nicht durch thermoplastisches Fügen zu Stande, bei dem eine Temperatur im Bereich der Klebenaht erzeugt wird, welche die Schmelztemperatur der Polymere des Klebstoffs überschreitet.

Der Klebstoffauftrag auf den Packstoff erfolgt über das Klebstoffmodul, bzw. eine Klebstoffauftragsvorrichtung des Klebstoffmoduls. Der Auftrag des Klebstoffs auf den Packstoff erfolgt bevorzugt über ein Klebstoffauftragsventil als Klebstoffauftragsvorrichtung, das mit einem Ventil ausgestattet ist, um den Klebstoffauftrag zu starten oder zu stoppen. Dabei wird der Klebstoff insbesondere durch eine Düse auf die Oberfläche des Packstoffes aufgebracht. Der Klebstoffauftrag erfolgt vorzugsweise kontaktlos, indem der Klebstoff über einen Luftspalt auf die gewünschte Oberfläche des Packstoffes aufgebracht wird.

Der weitere Schritt des Verfahrens beinhaltet den Verbindungsvorgang, bzw. Fügevorgang, bei dem zwei Lagen des Packstoffs im Bereich der Klebenaht miteinander in Kontakt gebracht werden. Innerhalb dieses Bereichs der Klebenaht befindet sich der aufgetragene Klebstoff zwischen diesen beiden Lagen des Packstoffs. Dabei kann der Klebstoff entweder vollständig, beispielsweise in Form einer durchgehenden Klebstoffspur, oder teilweise, wie beispielsweise durch eine einfach oder mehrfach unterbrochene Klebstofflinie, was auch als "Stitching" bezeichnet wird, oder als Reihe von einzelnen Klebstoffpunkten durch das Klebstoffmodul aufgebracht werden.

Der Verbindungsvorgang, bzw. der Fügevorgang kann dabei einen Formschritt, wie ein Falten oder Formen des Packstoffs, wie beispielsweise einen Beutel oder einen Schlauch umfassen, wobei die zwei Lagen des Packstoffes im Bereich der mindestens einen Klebenaht hierbei in Deckung zueinander gebracht werden. Alternativ können im Rahmen der vorliegenden Erfindung zwei unterschiedliche Packstoffe im Bereich der mindestens einen Klebenaht in Deckung gebracht werden. Dies kann zum Beispiel erfolgen, indem eine erste Packstoffbahn und eine zweite Packstoffbahn zusammengeführt und im Bereich der Klebenaht miteinander verbunden werden.

Im weiteren Schritt des Verfahrens erfolgt die Applikation eines magnetischen Wechselfeldes auf die gefügte Klebenaht durch das Magnetmodul. Dies hat eine vielfache Wirkung auf die Verbesserung des Abbindeverhaltens der durch die mindestens eine Klebenaht gebildeten Klebeschicht zwischen den beiden Lagen des Packstoffs.

Grundsätzlich wirkt sich die durch das magnetische Wechselfeld erzeugte Erwärmung des Klebstoffs positiv auf das Abbindeverhalten des Klebstoffs aus und kann eine Viskositätserniedrigung, aber auch bei biobasierten Stoffen, wie Stärke, eine Viskositätserhöhung durch Verkleisterung erzeugen. Eine niedrigere Viskosität des Klebstoffs beschleunigt das Wegschlagen des Wassers des Klebstoffs, also die Aufnahme des Wassers durch das Material des Packstoffs und die Verdunstung des Klebstoffs. Eine höhere Viskosität des Klebstoffs erhöht die Anfangsklebekraft (Tack). Dabei werden zwei Effekte ausgenutzt: Wenn ein elektrisch leitfähiges Material einem wechselnden Magnetfeld ausgesetzt ist, werden in diesem Material elektrische Wirbelströme induziert. Diese Wirbelströme fließen in geschlossenen Schleifen innerhalb des Materials und erzeugen Wärme durch den ohmschen Widerstand des Materials.

Dieser Effekt ist besonders ausgeprägt bei Metallen und leitfähigen Keramiken. Obwohl piezoelektrische Materialien nicht durch Induktion erhitzt werden, können piezoelektrische Materialien Wärme durch die Umwandlung von elektrischer Energie in mechanische Schwingungen erzeugen. Beispielsweise ist Quarz eines der am häufigsten vorkommenden piezoelektrischen Materialien und wird in einer Vielzahl von Anwendungen verwendet. Rochelle-Salz (NaKC₄H₄O₆·4H₂O) ist ein kristallines Feststoffsalz, das starke piezoelektrische Eigenschaften aufweist. Bariumtitanat (BaTiO₃) ist ein keramisches Material, das eine hohe Piezoelektrizität aufweist, Bleizirkonattitanat (PZT, Pb[ZrₓTi₁₋ₓ]O₃) ist eine der am häufigsten verwendeten piezoelektrischen Keramiken und zeigt hohe Piezoelektrizität.

Die Anwendung von piezoelektrischen Materialien ist nicht auf diese Beispiele beschränkt. Durch die magnetischen Wechselfelder können die magnetischen oder piezoelektrischen Partikel vorzugsweise in der Dispersion schwingen, wodurch mechanische Energie erzeugt wird. Diese Energie erleichtert die Trennung der Wassermoleküle von anderen Molekülen Klebstoffs und fördert das Wegschlagen, bzw. die Aufnahme von Wasser in das den Klebstoff umgebende Material des Packstoffs.

Ferner führen die in den piezoelektrischen Partikeln erzeugten Schwingungen, bzw. die in den magnetischen Partikeln induzierten Wirbelströme, zur Erzeugung von Wärme, was die gesamte Klebstoffdispersion erwärmt und somit das Wegschlagen und die Aushärtung des Klebstoffs beschleunigt.

Darüber hinaus besitzt Wasser diamagnetische Eigenschaften, wodurch eine Kraft auf die Wassermoleküle ausgeübt wird, welche bewirkt, dass sich die Wassermoleküle von einem entsprechend erzeugten Magnetfeld wegbewegen. Durch das Anlegen eines externen magnetischen Wechselfeldes wird daher, abhängig von der Stärke dieses magnetischen Wechselfeldes, eine Art Pumpwirkung erzeugt, welche die Bewegung der Wassermoleküle in das Material des Packstoffs zusätzlich begünstigt, so dass der positive Effekt des schnelleren Wegschlagens des Wasseranteils des Klebstoffs in den Packstoff und damit ein schnelleres Abbinden erfolgt.

In ferro- oder ferrimagnetischen Materialien wird Wärme durch die ständige Umorientierung der magnetischen Dipole der Wassermoleküle des Klebstoffs erzeugt, wenn der Klebstoff einem wechselnden Magnetfeld ausgesetzt ist, wodurch ebenfalls Wärme in dem Klebstoff erzeugt wird. Dieser Effekt ist besonders relevant für ferrimagnetische Keramiken wie Ferrite. Die Regelung der Feldstärke des angelegten magnetischen Wechselfeldes muss hierbei insbesondere derart sorgfältig geschehen, um zu verhindern, dass eine übermäßige mechanische Beanspruchung und Wärmeentwicklung in der Klebstoffschicht zu einem Kohäsionsbruch in der Klebeschicht führen, und eine aus einer Überwärmung von faserbasierten Papiersubstraten resultierende unerwünschte Geruchsbildung zu vermeiden.

Eine Verpackungsmittelherstellungsmaschine gemäß der vorliegenden Erfindung wird definiert als eine Vorrichtung, die in der Lage ist, aus einem vorgegebenen Packstoff eine Verpackung in teilweiser oder vollständiger Form herzustellen. Ein wesentliches Merkmal dieser Verpackungsmittelherstellungsmaschine ist die Verwendung von mindestens zwei Lagen des faserbasierten Papier- oder Kartonpackstoffs, die im Bereich der mindestens einen Klebenaht durch das Aufbringen eines wässrigen, nicht wärmeaktivierbaren, Klebstoffs miteinander verbunden werden. Diese Definition unterstreicht die breite Anwendbarkeit der Lösung der vorliegenden Erfindung in Bezug auf verschiedene Verpackungsarten und -formen und verschiedene Verpackungsmittelherstellungsmaschinen.

Eine Verpackungsmittelherstellungsmaschine kann eine Maschine sein, welche eine Vielzahl von Packmittelzuschnitten mithilfe des Fördermoduls durch verschiedene Verarbeitungsstationen befördert. In diesem Prozess wird aus jedem Zuschnitt des Packmittels eine Verpackung geformt, wobei mindestens eine Klebenaht auf die Verpackung aufgebracht wird, welche die zwei Lagen des Zuschnitts mittels des Klebstoffs miteinander verbindet. Die Beförderung der Zuschnitte erfolgt hierbei insbesondere kontinuierlich, wobei die Fördergeschwindigkeiten nach Bedarf variiert werden können. Ein konkretes Anwendungsbeispiel für diese Verpackungsmittelmaschine sind Faltschachtelklebemaschinen, die dazu dienen, Faltschachtelzuschnitte zu formen und zu vollständigen Verpackungen zusammenzuführen. Eine beispielhafte Verpackungsmittelmaschine zur Verarbeitung einzelner Zuschnitte, wie beispielsweise eine Faltschachtelklebemaschine, verfügt insbesondere über mindestens einen Sensor, wie zum Beispiel einen Lichttaster, der dazu dient, den einzelnen Zuschnitt des Packmittels zu erkennen, beispielsweise durch das Erfassen der vorlaufenden Kante des Zuschnitts.

In Abhängigkeit von dem Signal, das der Sensor liefert, und unter Berücksichtigung anderer Parameter wie dem Abstand von der Vorderkante, auch als Offset bezeichnet, werden der Startpunkt des Klebstoffauftrags sowie gegebenenfalls der Startzeitpunkt der Aktivität des Magnetmoduls, bzw. Induktionskopfes, das, bzw. der den Klebstoffauftrag mittels eines magnetischen Wechselfeldes beeinflusst, festgelegt.

Der Sensor ist hierbei insbesondere mit einer Steuerung der Verpackungsmittelherstellungsmaschine verbunden, in der das gewünschte Muster für den Klebstoffauftrag in Bezug auf den Zuschnitt des Packmittels hinterlegt ist. Die Steuerung der Verpackungsmittelherstellungsmaschine ist hierbei insbesondere mit einem weiteren Sensor, beispielsweise einem Drehgeber, steuerungstechnisch verbunden, wobei der weitere Sensor in der Lage ist, die Fördergeschwindigkeit des Fördermoduls der Verpackungsmittelherstellungsmaschine zu erfassen. In Abhängigkeit von der ermittelten Fördergeschwindigkeit kann die Steuerung sowohl den Startzeitpunkt als auch den Endzeitpunkt des jeweiligen Klebstoffauftrags durch das Klebstoffmodul und/oder den Startzeitpunkt und den Endzeitpunkt der Aktivierung des Magnetmoduls, insbesondere des Induktionskopfes, bestimmen.

Eine Verpackungsmittelherstellungsmaschine gemäß der vorliegenden Erfindung ist eine Maschine, in der oftmals eine vorgefertigte Verpackung zu einer dreidimensionalen Form aufgerichtet, mit dem Packgut befüllt, und dann zum Beispiel eine Klebelasche nach dem Verfahren an diese Verbindung gefügt wird. Ein Beispiel einer solchen Verpackungsmittelherstellungsmaschine ist ein Kartonierer. Es gibt auch Mischformen, bei denen die Verpackungsmittelherstellung und die Befüllung kombiniert werden, wie Form-Fill-and-Seal-Verpackungsmittelherstellungsmaschinen.

Die Regelung des Magnetmoduls, insbesondere des mindestens einen Induktionskopfes, zur Erzeugung des magnetischen Wechselfeldes kann auf unterschiedliche Weisen erfolgen. Insbesondere kann die Regelung des Magnetmoduls gemeinsam mit der Regelung des Klebstoffmoduls, insbesondere des mindestens einen Klebstoffauftragsventils des Klebstoffmoduls, über eine in die Verpackungsmittelherstellungsmaschine integrierte Steuerung erfolgen.

Alternativ dazu kann die Regelung des Magnetmoduls, insbesondere des mindestens einen Induktionskopfes unabhängig von der Steuerung der Verpackungsmittelherstellungsmaschine durch eine Magnetmodulsteuerung des Magnetmoduls selbst er folgen, wobei in diesem Fall die Steuerung der Verpackungsmittelherstellungsmaschine der Magnetmodulsteuerung ein Start- und Endsignal zur Aktivierung des Magnetmoduls übermittelt oder ein Signal während des gewünschten Aktivitätszeitraums des Magnetmoduls bereitstellt.

Eine weitere Möglichkeit besteht darin, dass die Magnetmodulsteuerung des Magnetmoduls, insbesondere des mindestens einen Induktionskopfes, eigenständig den Startzeitpunkt und den Endzeitpunkt der Aktivierung des Magnetmoduls berechnet. In diesem Fall kann mindestens ein Fördergeschwindigkeitssignal des Fördermoduls von der Steuerung der Verpackungsmittelherstellungsmaschine oder von einem Fördergeschwindigkeitssensor an die Magnetmodulsteuerung übermittelt werden, so dass die Magnetmodulsteuerung auf Basis des übermittelten Fördergeschwindigkeitssignals die Berechnung der optimalen Aktivitätszeiten des Magnetmoduls, insbesondere des mindestens einen Induktionskopfes, durchführt.

Gemäß einer Ausführungsform erfolgt das Aufbringen des wässrigen, nicht wärmeaktivierbaren, Klebstoffs, auf der mindestens einen Klebenaht der ersten Lage des faserbasierten Papier- oder Kartonpackstoffs durch das Klebstoffmodul abschnittsweise und/oder umfasst das Verfahren den weiteren Verfahrensschritt, Aktivieren des Magnetmoduls durch eine Steuerung der Verpackungsmittelherstellungsmaschine, wenn sich die zumindest eine Klebenaht im Wirkbereich des Magnetmoduls befindet.

Dadurch wird der technische Vorteil erreicht, dass gemäß der ersten Variante ein Ressourcen-schonender Auftrag des Klebstoffs auf die Klebstoffnaht erreicht wird. Gemäß der zweiten Variante ist die Steuerung hierbei ausgebildet, das magnetische Wechselfeld nur dann zu aktivieren, wenn sich ein Klebebereich im Wirkbereich dieses magnetischen Wechselfelds befindet, wobei insbesondere in allen anderen Fällen die Deaktivierung des magnetischen Wechselfelds durch die Steuerung erfolgt, so dass eine unnötige Aktivierung des Magnetmoduls vermieden wird.

Insbesondere ist die Steuerung ausgebildet, den Wirkbereich des magnetischen Wechselfelds in Abhängigkeit von einer durch einen weiteren Sensor, beispielsweise einem Drehgeber, bereitgestellten Fördergeschwindigkeit des Fördermoduls der Verpackungsmittelherstellungsmaschine zu bestimmen.

Gemäß einer Ausführungsform ist das Fördermodul ausgebildet, die mit der zweiten Lage verbundene erste Lage des faserbasierten Papier- oder Kartonpackstoffs mit variablen Fördergeschwindigkeiten unter dem Magnetmodul zu verlagern, wobei das Verfahren den weiteren Verfahrensschritt umfasst, Anpassen der Feldstärke und/oder der Frequenz des durch das Magnetmodul bereitgestellten magnetischen Wechselfeldes durch eine Steuerung der Verpackungsmittelherstellungsmaschine in Abhängigkeit von der Fördergeschwindigkeit des Papier- oder Kartonpackstoffs.

Dadurch wird der technische Vorteil erreicht, dass durch das Anpassen des magnetischen Wechselfeldes in Abhängigkeit von der Fördergeschwindigkeit die dem Klebstoff zugeführte Energie konstant gehalten werden kann. Insbesondere ist die Steuerung mit einem weiteren Sensor, beispielsweise einem Drehgeber, steuerungstechnisch verbunden, welcher ausgebildet ist die Fördergeschwindigkeit des Fördermoduls der Verpackungsmittelherstellungsmaschine der Steuerung bereitzustellen.

Die Einwirkzeit des magnetischen Wechselfeldes und die daraus resultierende dem Klebstoff zugeführte Energie pro Flächeneinheit variieren in Abhängigkeit von der Fördergeschwindigkeit des Fördermoduls der Verpackungsmittelherstellungsmaschine. Hierbei kann die Verpackungsmittelherstellungsmaschine häufig mit unterschiedlichen Fördergeschwindigkeiten betrieben werden, beispielsweise in einer Anfangsphase mit reduzierter Fördergeschwindigkeit bis optimale Parameter des Klebstoffauftrags erreicht sind, wobei sich hierbei eine Förderung des Packstoffs mit der vollen Fördergeschwindigkeit anschließt.

Hierbei wird das magnetische Wechselfeld insbesondere durch mindestens einen Induktionskopf erzeugt, wobei dieser Induktionskopf mindestens eine Anregungsspule zur Erzeugung des magnetischen Wechselfeldes umfasst. Eine bevorzugte Konfiguration des Induktionskopfes ermöglicht den Betrieb mit variierenden Frequenzen und Feldstärken des Magnetfelds. Der Induktionskopf ist insbesondere mit einer Magnetkopfsteuerung verbunden, die das Erregungssignal für den Induktionskopf erzeugt. Diese Magnetkopfsteuerung kann entweder als integraler Bestandteil des Induktionskopfes selbst ausgeführt sein oder ihm zugeordnet werden.

Gemäß einer Ausführungsform weist die Verpackungsmittelherstellungsmaschine eine Steuerung auf, in welcher ein durch das Klebstoffmodul auf die mindestens eine Klebenaht aufzutragendes Klebstoffmuster hinterlegt ist, und wobei das Verfahren den weiteren Verfahrensschritt umfasst, Positionieren des Magnetmoduls an der mindestens einen Klebenaht des faserbasierten Papier- oder Kartonpackstoffs in Abhängigkeit von dem in der Steuerung hinterlegten Klebstoffmuster, insbesondere in Abhängigkeit von dem Startzeitpunkt des Klebstoffauftrags, von dem Endzeitpunkt des Klebstoffauftrags, und/oder von der Fördergeschwindigkeit des durch das Fördermodul geförderten faserbasierten Papier- oder Kartonpackstoffs.

Dadurch wird der technische Vorteil erreicht, dass eine direkte Ansteuerung des Magnetmoduls in Abhängigkeit des spezifischen in der Steuerung hinterlegten auf den Packstoff aufzubringenden Klebstoffmusters erreicht wird. Somit erfolgt die Ansteuerung des Magnetmoduls, bzw. des Induktionskopfes, in diesem Fall durch eine von dem Magnetmodul separate Steuerung der Verpackungsmittelherstellungsmaschine, welche neben dem Induktionskopf auch mindestens ein Klebstoffauftragsventil des Klebstoffmoduls ansteuert.

Insbesondere ist das Magnetmodul, bzw. der Induktionskopf in die Verpackungsmittelherstellungsmaschine integriert und ausgerichtet, um das magnetische Wechselfeld gezielt auf die mindestens eine Klebenaht des faserbasierten Papier- oder Kartonpackstoffs zu richten. Dabei kann der Induktionskopf einen Abstand zum faserbasierten Papier- oder Kartonpackstoff aufweisen, oder aber, wenn die Applikation des magnetischen Wechselfelds nach dem Fügevorgang erfolgt, auch in direktem Kontakt mit dem faserbasierten Papier- oder Kartonpackstoff stehen.

Insbesondere erfolgt das Steuern der Leistung oder der Frequenz der mindestens einen Anregungsspule zur Erzeugung des magnetischen Wechselfelds bevorzugt in Abhängigkeit von der Fördergeschwindigkeit des Fördermoduls der Verpackungsmittelherstellungsmaschine, um sowohl eine unzureichende als auch eine übermäßige Energiezufuhr in die Klebstoffschicht zu vermeiden.

In einer Ausführungsform ist die Steuerung der Verpackungsmittelherstellungsmaschine ausgebildet, das Magnetmodul zum Applizieren des magnetischen Wechselfelds erst zu aktivieren, sobald die Fördergeschwindigkeit des durch das Fördermodul geförderten faserbasierten Papier- und Kartonpackstoffs eine Schwellengeschwindigkeit erreicht hat.

Dadurch wird der technische Vorteil erreicht, dass Energie gespart werden kann und eine Überhitzung oder Kohäsionsbrüche der Verklebung bei niedrigen Fördergeschwindigkeiten des Packstoffs verhindert werden können. Bei niedrigeren Fördergeschwindigkeiten, die unterhalb der Schwellengeschwindigkeit liegen, sollte die Anpressstrecke nach dem Fügen der Packstofflagen idealerweise ausreichend lang sein, um eine ausreichende Aushärtung der Klebstoffschicht zu ermöglichen. Dies gewährleistet, dass die Klebenaht aufgrund der Rückstellkräfte des Packstoffs oder aufgrund der Belastung mit einem Füllgut nicht vorzeitig geöffnet wird.

In Verpackungsmittelherstellungsmaschinen wie Faltschachtelklebemaschinen ist es von Vorteil, die magnetischen Wechselfelder nur dann zu aktivieren, wenn sich ein Packstoff im Wirkungsbereich des Magnetfelds befindet. Dies wird erreicht, indem die einzelnen Zuschnitte durch Sensoren wie Lichttaster erfasst werden, und das magnetische Wechselfeld über die gesamte Länge des Packstoffzuschnitts aktiviert wird.

Alternativ kann die Aktivierung auch nur erfolgen, wenn sich ein Klebebereich, insbesondere ein Bereich in dem ein Klebstoffauftrag auf mindestens eine Packstofflage erfolgt ist, im Wirkungsbereich des magnetischen Wechselfelds befindet. Die Musterdaten des Klebstoffauftrags können zur Regelung der Magnetspulen zur Erzeugung des magnetischen Wechselfelds verwendet werden, wobei die Steuerung hierbei einen Offset einstellen kann, d.h., sie wird zeitlich kurz vor Beginn des Klebstoffauftrags eingeschaltet und/oder kurz nach dem Ende des Klebstoffauftrags ausgeschaltet. Alternativ kann der Klebstoffauftrag über ein Scheibenleimwerk erfolgen.

Dies gewährleistet eine präzise und effiziente Applikation des magnetischen Wechselfelds nur dann wenn es tatsächlich benötigt wird. Die Integration der Magnetspulen als Teil der Induktionsköpfe in Verpackungsmittelherstellungsmaschinen ist entscheidend, um die magnetischen Wechselfelder möglichst nah an die geformte Klebenaht zu bringen.

Gleichzeitig kann es notwendig sein, in der Verpackungsmittelherstellungsmaschine Leitelemente und Formelemente wie Formschultern zum Führen des Packstoffs zu platzieren, die jedoch vorzugsweise nicht magnetisierbar sind. Es ist ferner vorteilhaft, wenn diese Elemente aus Edelstahl gefertigt sind, da die meisten Edelstähle nicht magnetisch sind.

Im Bereich des magnetischen Wechselfeldes ist es insbesondere möglich, alternativ zu Edelstählen Kunststoffe für die Leitelemente und Formelemente wie Formschultern einzusetzen. Diese Kunststoffe können in den Bereichen, in denen sie mit dem abrasiven Packstoff in Kontakt kommen können, mit Glasperlen oder anderen abriebfesten Materialien versetzt sein. Die Glasperlen gewährleisten beispielsweise, dass das Material bei Berührung durch den abrasiven Packstoff nicht beschädigt wird. Zudem zeichnen sich Kunststoffe durch eine geringe Wärmeleitfähigkeit aus, was zusätzlich von Vorteil ist, um eine Erwärmung durch das magnetische Wechselfeld zu verhindern.

In einer Ausführungsform wird das Magnetmodul zum Applizieren des magnetischen Wechselfeldes nach dem Verbinden der beiden Lagen des faserbasierten Papier- und Kartonpackstoffs aktiviert, was bedeutet, dass das Magnetfeld durch mindestens eine der ersten und zweiten Lage des Packstoffs hindurchwirkt.

Dies nutzt den Vorteil, dass der Papier- oder Kartonpackstoff keine magnetischen Eigenschaften aufweist und durch das magnetische Wechselfeld nicht magnetisiert werden kann. Dies ermöglicht, dass die beiden Packstofflagen bereits in direktem Kontakt stehen, und wenn der Klebstoff, der im Bereich der mindestens einen Klebenaht zwischen den Packstofflagen angeordnet ist, aktiviert wird, wodurch das Wasser schnell aus dem Klebespalt in den Packstoff wegschlägt, und der Klebstoff abbindet. Dies führt dazu, dass die Adhäsion des Klebstoffs an den Packstofflagen im Fügebereich von Anfang an gewährleistet ist, wenn das magnetische Wechselfeld nach dem Fügeprozess auf den Klebespalt einwirkt. Dies erhöht die Effizienz und Qualität des Verbindungsvorgangs erheblich.

In einer Ausführungsform weist das Magnetmodul mindestens eine Temperaturerfassungseinrichtung auf, welche ausgebildet ist, eine Oberflächentemperatur des faserbasierten Papier- oder Kartonpackstoffs im Bereich der zumindest einen Klebenaht zu erfassen, wobei das Verfahren den weiteren Verfahrensschritt umfasst, Vergleichen der erfassten Oberflächentemperatur des faserbasierten Papier- oder Kartonpackstoffs mit einem Referenzwert durch eine Steuerung der Verpackungsmittelherstellungsmaschine, um ein Vergleichsergebnis zu bestimmen, und Anpassen der Feldstärke und/oder der Frequenz des durch das Magnetmodul bereitgestellten magnetischen Wechselfeldes durch eine Steuerung der Verpackungsmittelherstellungsmaschine in Abhängigkeit von dem bestimmten Vergleichsergebnis.

Dadurch wird der technische Vorteil erreicht, dass eine Überhitzung des Klebstoffs in der Klebenaht durch eine wirkungsvolle temperaturabhängige Anpassung der Feldstärke und/oder der Frequenz des magnetischen Wechselfeldes vermieden wird.

Beispielsweise kann die Ansteuerung des Magnetmoduls, bzw. des Induktionskopfes auch anhand eines Temperatursollwertes der Oberfläche des faserbasierten Papier- oder Kartonpackstoffs erfolgen. Insbesondere ist hierbei in Förderrichtung des Packstoffs dem Magnetmodul, bzw. dem Induktionskopf ein Temperatursensor nachgeordnet, welcher ausgebildet ist, die Oberflächentemperatur des Papier- oder Kartonpackstoffs im Bereich der Klebenaht zu erfassen und die Steuerung der Verpackungsmittelherstellungsmaschine kann den durch den Temperatursensor erfassten Temperaturwert mit einem Temperatursollwert vergleichen.

Bei Abweichungen des durch den Temperatursensor erfassten Ist-Temperaturwerts von dem Temperatursollwert kann die Steuerung ausgebildet sein, die Feldstärke und/oder die Frequenz des magnetischen Wechselfeldes anzupassen. Bei Verpackungsmittelherstellungsmaschinen mit variablen Fördergeschwindigkeiten ist der Temperatursollwert insbesondere variabel und von der jeweiligen Fördergeschwindigkeit des Fördermoduls abhängig. Ist die Abweichung des Ist-Temperaturwerts von dem Temperatursollwert zu gross so ist die Verklebung der faserbasierten Papier- oder Kartonpackstoffs als "schlecht" zu bewerten. Der faserbasierte Papier- oder Kartonpackstoff wird am Ende des Prozesses ausgeworfen.

Bei einem festgelegten Montageort von Induktionskopf und Temperatursensor liegt nur eine kurze Zeitspanne vor, welche eine Stelle des Packstoffs benötigt, um der Position an dem Induktionskopf zu der Position an dem Temperatursensor gefördert zu werden, so dass aufgrund der verzögerten Wärmeleitung durch den Packstoff weniger Zeit verbleibt, dass sich ein entsprechender Wärmeeintrag auf der Oberfläche des Packstoffs ausbreitet. Daher kann der Temperatursollwert insbesondere in Abhängigkeit von einer linearen oder nicht linearen Kennlinie durch die Steuerung angepasst werden. Bei der Bestimmung des Temperatursollwerts durch die Steuerung können auch andere Parameter, wie Dicke des Packstoffs oder die Wärmeleitfähigkeit des Packstoffs berücksichtigt werden.

In einer Ausführungsform weist die Verpackungsmittelherstellungsmaschine eine Steuerung auf, in der die Schmelztemperatur bzw. Degradationstemperatur der polymeren Anteile des wässrigen, nicht wärmeaktivierbaren, Klebstoffs hinterlegt sind, wobei das Applizieren des magnetischen Wechselfeldes durch die Steuerung derart vorgegeben ist, dass die Temperatur des wässrigen, nicht wärmeaktivierbaren, Klebstoffs die Schmelztemperatur der polymeren Anteile des wässrigen, nicht wärmeaktivierbaren, Klebstoffs nicht überschreitet.

Dadurch wird der technische Vorteil erreicht, dass der wässrige, nicht wärmeaktivierbare, Klebstoff gemäß der vorliegenden Erfindung eben kein Schmelzklebstoff ist, sondern ein Kaltleim, wobei mittels der Temperaturregelung durch die Steuerung unterhalb der Schmelztemperatur der polymeren Anteile des Klebstoffs eben gerade ein Schmelzen der polymeren Anteile des Klebstoffs verhindert wird.

Gemäß einem zweiten Aspekt wird die oben genannte Aufgabe gelöst durch einen faserbasierten Papier- oder Kartonpackstoff, hergestellt durch ein Verfahren nach dem ersten Aspekt, wobei der faserbasierte Papier- oder Kartonpackstoff insbesondere als eine Faltschachtel, eine Wellpappenverpackung, eine Einschlagverpackung, eine Tüte, einen Beutel oder einen Sack ausgebildet ist.

Gemäß einem dritten Aspekt wird die oben genannte Aufgabe gelöst durch eine Verpackungsmittelherstellungsmaschine zum Verbinden von zwei Lagen eines faserbasierten Papier- oder Kartonpackstoffs, umfassend: ein Fördermodul zum Fördern von zumindest einer Lage des faserbasierten Papier- oder Kartonpackstoffs; ein Klebstoffmodul zum Aufbringen von wässrigem, nicht wärmeaktivierbarem, Klebstoff, welcher ferromagnetische, ferrimagnetische, superparamagnetische und/oder piezoelektrische Partikel umfasst; ein Verlagerungsmodul zum Verlagern von Lagen des faserbasierten Papier- oder Kartonpackstoffs; und ein Magnetmodul zum Applizieren eines magnetischen Wechselfelds, wobei das Fördermodul ausgebildet ist, eine erste Lage des faserbasierten Papier- oder Kartonpackstoffs zu fördern; wobei das Klebstoffmodul ausgebildet ist, den wässrigen, nicht wärmeaktivierbaren, Klebstoff, auf mindestens eine Klebenaht der ersten Lage des faserbasierten Papier- oder Kartonpackstoffs aufzubringen; wobei das Verlagerungsmodul ausgebildet ist, eine zweite Lage des faserbasierten Papier- oder Kartonpackstoffs an der mindestens einen Klebenaht der ersten Lage des faserbasierten Papier- oder Kartonpackstoffs zu verbinden; und wobei das Magnetmodul ausgebildet ist, ein magnetisches Wechselfeld im Bereich der zumindest einen Klebenaht zwischen der ersten und zweiten Lage des faserbasierten Papier- oder Kartonpackstoffs zu applizieren, um ein wirksames physikalisches Abbinden der wässrigen Klebstoffschicht zwischen der ersten und zweiten Lage des faserbasierten Papier- oder Kartonpackstoffs zu bewirken und eine wirksame Verklebung zwischen der ersten und zweiten Lage des faserbasierten Papier- oder Kartonpackstoffs zu beschleunigen.

Dadurch wird der technische Vorteil erreicht, dass eine wirksame Verklebung der ersten und zweiten Lage des faserbasierten Papier- oder Kartonpackstoffs erreicht wird.

Gemäß einer vorteilhaften Ausführungsform weist die Verpackungsmittelherstellungsmaschine eine Steuerung auf, welche ausgebildet ist das Fördermodul zum Fördern der ersten Lage des faserbasierten Papier- oder Kartonpackstoffs mit einer variablen Fördergeschwindigkeit zu aktivieren, und wobei die Verpackungsmittelherstellungsmaschine eine Fördergeschwindigkeitserfassungsvorrichtung, insbesondere Drehgeber, aufweist, welche steuerungstechnisch mit der Steuerung verbunden ist.

Dadurch wird der technische Vorteil erreicht, dass durch eine wirksame Anpassung der Fördergeschwindigkeit die Verweilzeit der Klebenaht im Wirkbereich des magnetischen Wechselfelds vorteilhaft optimiert wird.

Gemäß einer vorteilhaften Ausführungsform weist die Verpackungsmittelherstellungsmaschine eine Steuerung auf, in welcher ein durch das Klebstoffmodul auf die mindestens eine Klebenaht aufzutragendes Klebstoffmuster hinterlegt ist, und wobei die Steuerung ausgebildet ist, das Magnetmodul an der mindestens einen Klebenaht des Papier- oder Kartonpackstoffs in Abhängigkeit von dem hinterlegten Klebstoffmuster, insbesondere in Abhängigkeit von dem Startzeitpunkt des Klebstoffauftrags, von dem Endzeitpunkt des Klebstoffauftrags, und/oder von der Fördergeschwindigkeit des Papier- oder Kartonpackstoffs zu positionieren.

Dadurch wird der technische Vorteil erreicht, dass durch eine entsprechende, vorteilhafte Positionierung des Magnetmoduls die durch das magnetische Wechselfeld bereitgestellte und in den Klebstoff eingebrachte Energie wirksam reguliert werden kann.

Die in Bezug auf das Verfahren gemäß dem ersten Aspekt genannten beispielhaften Ausführungsformen sind ebenso beispielhafte Ausführungsformen für das Produkt hergestellt durch das Verfahren gemäß dem zweiten Aspekt, und in Bezug auf die Verpackungsmittelherstellungsmaschine gemäß dem dritten Aspekt, und umgekehrt. Ausführungsbeispiele der Erfindung sind in den Zeichnungen dargestellt und werden im Folgenden näher beschrieben.

Es zeigen:
- Fig. 1: eine schematische Darstellung einer Verpackungsmittelherstellungsmaschine zum Verbinden von zwei Lagen eines faserbasierten Papier- oder Kartonpackstoffs gemäß einem Ausführungsbeispiel;
- Fig. 2: eine schematische Darstellung einer Verpackungsmittelherstellungsmaschine zum Verbinden von zwei Lagen eines faserbasierten Papier- oder Kartonpackstoffs gemäß einem Vergleichsbeispiel;
- Fig. 3: eine schematische Darstellung eines faserbasierten Papier- oder Kartonpackstoffs vor der Verklebung gemäß einem Ausführungsbeispiel;
- Fig. 4: eine schematische Darstellung eines magnetischen Partikels in einem wässrigen, nicht wärmeaktivierbaren, Klebstoff gemäß einem Ausführungsbeispiel; und
- Fig. 5: eine schematische Darstellung eines Verfahrens zum Verbinden von Lagen eines faserbasierten Papier- oder Kartonpackstoffs gemäß einem Ausführungsbeispiel.

In der folgenden ausführlichen Beschreibung wird auf die beiliegenden Zeichnungen Bezug genommen, die einen Teil hiervon bilden und in denen als Veranschaulichung spezifische Ausführungsformen gezeigt sind, in denen die Erfindung ausgeführt werden kann. Es versteht sich, dass auch andere Ausführungsformen genutzt und strukturelle oder logische Änderungen vorgenommen werden können, ohne von dem Konzept der vorliegenden Erfindung abzuweichen. Die folgende ausführliche Beschreibung ist deshalb nicht in einem beschränkenden Sinne zu verstehen. Ferner versteht es sich, dass die Merkmale der verschiedenen hierin beschriebenen Ausführungsbeispiele miteinander kombiniert werden können, sofern nicht spezifisch etwas anderes angegeben ist.

Die Aspekte und Ausführungsformen werden unter Bezugnahme auf die Zeichnungen beschrieben, wobei gleiche Bezugszeichen sich im Allgemeinen auf gleiche Elemente beziehen. In der folgenden Beschreibung werden zu Erläuterungszwecken zahlreiche spezifische Details dargelegt, um ein eingehendes Verständnis von einem oder mehreren Aspekten der Erfindung zu vermitteln.

Fig. 1 zeigt eine schematische Darstellung einer Verpackungsmittelherstellungsmaschine zum Verbinden von zwei Lagen eines faserbasierten Papier- oder Kartonpackstoffs gemäß einem Ausführungsbeispiel.

Die Verpackungsmittelherstellungsmaschine 100 ist in der Fig. 1 lediglich schematisch dargestellt und ermöglicht Lagen 101a, 101b von faserbasiertem Papier- oder Kartonpackstoff 101 miteinander zu verbinden. Auch wenn in der Fig. 1 lediglich exemplarisch zwei Lagen 101a, 101b des faserbasierten Papier- oder Kartonpackstoffs 101 dargestellt sind, ist die Verpackungsmittelherstellungsmaschine 100 offensichtlich ausgebildet, auch mehr als zwei Lagen 101a, 101b des faserbasierten Papier- oder Kartonpackstoffs 101 miteinander zu verbinden.

In der Fig. 1 ist ein Fördermodul 103, insbesondere ein Förderband, der Verpackungsmittelherstellungsmaschine 100 gezeigt, welches ausgebildet ist, eine erste Lage 101a des faserbasierten Papier- oder Kartonpackstoffs 101 entlang einer Förderrichtung 105 zu fördern.

Die Verpackungsmittelherstellungsmaschine 100 weist ferner ein Klebstoffmodul 107 auf, welches ausgebildet ist, einen wässrigen, nicht wärmeaktivierbaren, Klebstoff 109 auf die geförderte erste Lage 101a des faserbasierten Papier- oder Kartonpackstoffs 101 aufzubringen. Hierbei ist in der Fig. 1 schematisch dargestellt, dass der aufgetragene wässrige, nicht wärmeaktivierbare, Klebstoff 109 ferromagnetische, ferrimagnetische, superparamagnetische und/oder piezoelektrische Partikel 111 umfasst.

Wie in der Fig. 1 lediglich schematisch dargestellt ist, trägt das Klebstoffmodul 107 den wässrigen, nicht wärmeaktivierbaren, Klebstoff 109 auf mindestens eine Klebenaht 113 der ersten Lage 101a auf.

Ferner weist die Verpackungsmittelherstellungsmaschine 100 hierbei ein in Fig. 1 lediglich schematisch angedeutetes Verlagerungsmodul 115 auf, welches ausgebildet ist, eine zweite Lage 101b des faserbasierten Papier- oder Kartonpackstoffs 101 an der mindestens einen Klebenaht 113 der ersten Lage 101a des faserbasierten Papier- oder Kartonpackstoffs 101 zu verbinden.

Auch wenn das in der Fig. 1 nicht dargestellt ist, kann das Verlagerungsmodul 115 eine Faltvorrichtung, eine Formvorrichtung oder eine Zusammenführungsvorrichtung umfassen, welche ausgebildet ist, die zweite Lage 101b in Richtung der Klebenaht 113 auf der ersten Lage 101a zu falten, zu formen oder darauf zu zuführen, um an der mindestens einen Klebenaht 113 eine wirksame Verbindung zwischen ersten und zweiten Lage 101a, 101b des faserbasierten Papier- oder Kartonpackstoffs 101 zu erhalten. Anschließend fördert das Fördermodul 103 den faserbasierten Papier- oder Kartonpackstoff 101 in den Bereich eines Magnetmoduls 117 der Verpackungsmittelherstellungsmaschine 100. Das Magnetmodul 117 ist ausgebildet, ein magnetisches Wechselfeld 119 durch mindestens eine der ersten und zweiten Lage 101a, 101b hindurch im Bereich der zumindest einen Klebenaht 113 zu applizieren. Dadurch wird ein physikalisches Abbinden der wässrigen Klebstoffschicht zwischen der ersten und zweiten Lage 101a, 101b des faserbasierten Papier- oder Kartonpackstoffs 101 erreicht.

Als Alternative dazu können auch zwei Zuschnitte des faserbasierten Papier- oder Kartonpackstoffs 101 oder zwei Bahnen des faserbasierten Papier- oder Kartonpackstoffs 101 übereinander angeordnet werden und im Bereich der Klebenaht 113 mithilfe dieser Verbindungsverfahren miteinander verbunden werden. Diese Verfahrensschritte ermöglichen eine präzise und effektive Verklebung von Verpackungsmaterialien unter Verwendung eines wässrigen Klebstoffs 109 mit magnetischen Partikeln 111. Beide alternativen Varianten der Verbindung zweier Klebelagen werden unter dem Begriff Fügen oder Fügevorgang subsummiert.

Der faserbasierte Papier- oder Kartonpackstoff 101 kann sowohl einen einstückigen Packstoff 101 einschließen, bei dem die Lagen 101a, 101b im Bereich der Klebenaht 113 durch einen Faltvorgang in Deckung gebracht wurden, als auch die Möglichkeit umfassen, dass es sich um zwei separate Packstoffbahnen oder Packstoffzuschnitte handelt, die übereinander angeordnet werden. Die Materialien der ersten und zweiten Lage 101a, 101b des faserbasierten Papier- oder Kartonpackstoffs 101 können identisch oder unterschiedlich sein. Dabei ist von entscheidender Bedeutung, dass mindestens eine Lage 101a, 101b des Packstoffs 101 faserbasiert ist und in der Lage ist, das Wasser aus dem Klebstoff 109 aufzunehmen.

In der Fig. 5 sind die einzelnen durch die Verpackungsherstellungsmaschine 100 durchgeführten Verfahrensschritte wie folgt schematisch dargestellt.

Der erste Verfahrensschritt umfasst das Fördern 201 einer ersten Lage 101a des faserbasierten Papier- oder Kartonpackstoffs 101 durch das Fördermodul 103.

Der zweite Verfahrensschritt umfasst das Aufbringen 203 des wässrigen, nicht wärmeaktivierbaren, Klebstoffs 109, auf mindestens eine Klebenaht 113 der ersten Lage 101a des faserbasierten Papier- oder Kartonpackstoffs 101 durch das Klebstoffmodul 107.

Der dritte Verfahrensschritt umfasst das Verbinden 205 einer zweiten Lage 101b des faserbasierten Papier- oder Kartonpackstoffs 101 an der mindestens einen Klebenaht 113 der ersten Lage 101a des faserbasierten Papier- oder Kartonpackstoffs 101 durch das Verlagerungsmodul 115. Hierbei wird optional eine Verpressung der ersten und zweiten Lage 101a, 101b des faserbasierten Papier- oder Kartonpackstoffs 101 im Bereich der Klebenaht 113 durchgeführt.

Der vierte Verfahrensschritt umfasst das physikalische Abbinden 207 der wässrigen Klebstoffschicht zwischen der ersten und zweiten Lage 101a, 101b des faserbasierten Papier- oder Kartonpackstoffs 101 mittels Applizieren eines magnetischen Wechselfeldes 119 durch mindestens eine der ersten und zweiten Lage 101a, 101b hindurch im Bereich der zumindest einen Klebenaht 113 durch das Magnetmodul 117, um eine wirksame Verklebung zwischen der ersten und zweiten Lage 101a, 101b des faserbasierten Papier-oder Kartonpackstoffs 101 zu beschleunigen.

Hierbei wird das Magnetfeld 119 durch mindestens einen Induktionskopf des Magnetmoduls 117 erzeugt. Eine wesentliche Charakteristik dieses Verfahrens ist, dass das Magnetfeld 119 durch mindestens eine Lage 101a, 101b auf den wässrigen Klebstoff 109 einwirkt, der sich zwischen den beiden Lagen 101a, 101b des faserbasierten Papier-oder Kartonpackstoffs 101 befindet.

Fig. 2 zeigt eine schematische Darstellung einer Verpackungsmittelherstellungsmaschine zum Verbinden von zwei Lagen eines faserbasierten Papier- oder Kartonpackstoffs 101 gemäß einem Vergleichsbeispiel.

Das Verfahren gemäß Fig. 2 unterscheidet sich vom Verfahren in Fig. 1 dadurch, dass der Arbeitsschritt 207, das Applizieren des magnetischen Wechselfeldes 119 auf den wässrigen Klebstoff 109, vor dem Verbinden 205 der zweiten Lage 101b des faserbasierten Papier- und Kartonwerkstoffs an der Klebenaht 113 der ersten Lage 101a des faserbasierten Papier- und Kartonwerkstoffs 101 stattfindet.

Somit wird das magnetische Wechselfeld 119 in dem in Fig. 2 dargestellten Vergleichsbeispiel folglich auf den ungeschützten wässrigen Klebstoff 109 appliziert, der noch nicht in den Fügeprozess einbezogen wurde. Durch diese Abweichung wird der Klebstoff 109 bereits vor dem eigentlichen Zusammenfügen der Packstofflagen 101a, 101b durch das magnetische Wechselfeld 119 beeinflusst, was potenziell unterschiedliche Eigenschaften und Effekte auf den Klebstoff 109 im Bereich der Klebenaht 113 erzeugen kann.

Dieses aus dem Stand der Technik bekannte Verfahren weist gegenüber dem Verfahren der vorliegenden Erfindung mehrere Nachteile auf. Insbesondere besteht die Gefahr, dass der Klebstoff 109 "übertrocknet" und seine Klebrigkeit verliert.

Fig. 3 zeigt eine schematische Darstellung eines faserbasierten Papier- oder Kartonpackstoffs vor der Verklebung gemäß einem Ausführungsbeispiel.

Der in Figur 3 dargestellte faserbasierte Papier- oder Kartonpackstoff 101 liegt in Form eines Faltschachtelzuschnitts vor. Hierbei markiert eine Klebenaht 113 des faserbasierten Papier- oder Kartonpackstoffs 101 einen spezifisch begrenzten Bereich des Packstoffes 101. Diese Klebenaht 113 ermöglicht die Verbindung der beiden gegenüberliegenden Lagen 101a, 101b des Packstoffs 101 miteinander. Es ist wichtig anzumerken, dass dieses Beispiel nicht auf Faltschachteln beschränkt ist, sondern auch auf andere Formen von Verpackungen angewendet werden kann.

Fig. 4 zeigt eine schematische Darstellung eines magnetischen Partikels in einem wässrigen, nicht wärmeaktivierbaren, Klebstoff gemäß einem Ausführungsbeispiel.

In Fig. 4 ist ein magnetisches Partikel 111 dargestellt, das vom "Core"-Typ ist und aus einem magnetischen oder magnetisierbaren Kern 121 besteht. Dieser Kern ist von mindestens einer Hülle 123 aus einem anderen Material umgeben, wobei diese Hülle 123 beispielsweise eine Polymerbeschichtung sein kann. Die Hülle 123 wird gezielt modifiziert, um die Dispersion des magnetischen Partikels 111 in der Klebstoffdispersion 109 zu optimieren. Diese Modifikation kann die Anpassung der Oberflächenspannung der äußeren Hülle 123 oder die Einführung von aktiven Gruppen umfassen, die die Stabilität des magnetischen Partikels 111 in der wässrigen Klebstoffdispersion 109 gewährleisten. Die Modifikation kann durch eine oder mehrere aktive Gruppen erfolgen, die eine Vernetzung mit anderen Komponenten im Klebstoff 109 ermöglichen. Vorzugsweise erfolgt die Vernetzung des magnetischen Partikels 111 mit einer anderen aktiven Komponente der wässrigen Klebstoffdispersion vor deren Dispersion. In einer Ausführungsform kann der magnetische Partikel 111 mit einer klebrigen Komponente des Klebstoffs 109 vernetzt sein.

Fig. 5 zeigt eine schematische Darstellung eines Verfahrens zum Verbinden von Lagen eines faserbasierten Papier- oder Kartonpackstoffs gemäß einem Ausführungsbeispiel.

Das Verfahren 200 umfasst als ersten Verfahrensschritt das Fördern 201 einer ersten Lage 101a des faserbasierten Papier- oder Kartonpackstoffs 101 durch das Fördermodul 103.

Das Verfahren 200 umfasst als zweiten Verfahrensschritt das Aufbringen 203 des wässrigen, nicht wärmeaktivierbaren, Klebstoffs 109, auf mindestens eine Klebenaht 113 der ersten Lage 101a des faserbasierten Papier- oder Kartonpackstoffs 101 durch das Klebstoffmodul 107.

Das Verfahren 200 umfasst als dritten Verfahrensschritt das Verbinden 205 einer zweiten Lage 101b des faserbasierten Papier- oder Kartonpackstoffs 101 an der mindestens einen Klebenaht 113 der ersten Lage 101a des faserbasierten Papier- oder Kartonpackstoffs 101 durch das Verlagerungsmodul 115.

Das Verfahren 200 umfasst als dritten Verfahrensschritt das physikalische Abbinden 207 der wässrigen Klebstoffschicht zwischen der ersten und zweiten Lage 101a, 101b des faserbasierten Papier- oder Kartonpackstoffs 101 mittels Applizieren eines magnetischen Wechselfeldes 119 durch mindestens eine der ersten und zweiten Lage 101a, 101b hindurch im Bereich der zumindest einen Klebenaht 113 durch das Magnetmodul 117, um eine wirksame Verklebung zwischen der ersten und zweiten Lage 101a, 101b des faserbasierten Papier- oder Kartonpackstoffs 101 zu beschleunigen.

## Patentansprüche

1. Verfahren (200) zum Verbinden von Lagen (101a, 101b), insbesondere von zwei Lagen (101a, 101b), eines faserbasierten Papier- oder Kartonpackstoffs (101) durch eine Verpackungsmittelherstellungsmaschine (100), wobei die Verpackungsmittelherstellungsmaschine (100) ein Fördermodul (103) zum Fördern von zumindest einer Lage (101a, 101b) des faserbasierten Papier- oder Kartonpackstoffs (101), ein Klebstoffmodul (107) zum Aufbringen von wässrigem, nicht wärmeaktivierbarem, Klebstoff (109), welcher ferromagnetische, ferrimagnetische superparamagnetische und/oder piezoelektrische Partikel (111) umfasst, ein Verlagerungsmodul (115) zum Verlagern von Lagen (101a, 101b) des faserbasierten Papier- oder Kartonpackstoffs (101), und ein Magnetmodul (117) zum Applizieren eines magnetischen Wechselfelds (119) aufweist, wobei der faserbasierte Papier- oder Kartonpackstoff (101) ausgebildet ist, Wasser aus dem wässrigen, nicht wärmeaktivierbaren, Klebstoff (109) aufzunehmen, wobei das Verfahren (200) die folgenden Verfahrensschritte umfasst:
Fördern (201) einer ersten Lage (101a) des faserbasierten Papier- oder Kartonpackstoffs (101) durch das Fördermodul (103);
Aufbringen (203) des wässrigen, nicht wärmeaktivierbaren, Klebstoffs (109), auf mindestens eine Klebenaht (113) der ersten Lage (101a) des faserbasierten Papier-oder Kartonpackstoffs (101) durch das Klebstoffmodul (107);
Verbinden (205) einer zweiten Lage (101b) des faserbasierten Papier- oder Kartonpackstoffs (101) an der mindestens einen Klebenaht (113) der ersten Lage (101a) des faserbasierten Papier- oder Kartonpackstoffs (101) durch das Verlagerungsmodul (115); und
Physikalisches Abbinden (207) der wässrigen Klebstoffschicht zwischen der ersten und zweiten Lage (101a, 101b) des faserbasierten Papier- oder Kartonpackstoffs (101) mittels Applizieren eines magnetischen Wechselfeldes (119) durch mindestens eine der ersten und zweiten Lage (101a, 101b) hindurch im Bereich der zumindest einen Klebenaht (113) durch das Magnetmodul (117), um eine wirksame Verklebung zwischen der ersten und zweiten Lage (101a, 101b) des faserbasierten Papier- oder Kartonpackstoffs zu beschleunigen.

2. Verfahren (200) nach Anspruch 1, **dadurch gekennzeichnet, dass** das Aufbringen (203) des wässrigen, nicht wärmeaktivierbaren, Klebstoffs (109), auf der mindestens einen Klebenaht (113) der ersten Lage (101a) des faserbasierten Papier- oder Kartonpackstoffs (101) durch das Klebstoffmodul (107) abschnittsweise erfolgt und/oder wobei das Verfahren den weiteren Verfahrensschritt umfasst, Aktivieren des Magnetmoduls (117) durch eine Steuerung der Verpackungsmittelherstellungsmaschine (100) wenn sich die zumindest eine Klebenaht (113) im Wirkbereich des Magnetmoduls (117) befindet.

3. Verfahren (200) nach Anspruch 1 oder 2, **dadurch gekennzeichnet, dass** das Fördermodul (103) ausgebildet ist, die mit der zweiten Lage (101b) verbundene erste Lage (101a) des faserbasierten Papier- oder Kartonpackstoffs (101) mit variablen Fördergeschwindigkeiten unter dem Magnetmodul (117) zu verlagern, und wobei das Verfahren den weiteren Verfahrensschritt umfasst, Anpassen der Feldstärke und/oder der Frequenz des durch das Magnetmodul (117) bereitgestellten magnetischen Wechselfeldes (119) durch eine Steuerung der Verpackungsmittelherstellungsmaschine (100) in Abhängigkeit von der Fördergeschwindigkeit des Papier- oder Kartonpackstoffs (101).

4. Verfahren (200) nach einem der vorangehenden Ansprüche, **dadurch gekennzeichnet, dass** die Verpackungsmittelherstellungsmaschine (100) eine Steuerung aufweist, in welcher ein durch das Klebstoffmodul (107) auf die mindestens eine Klebenaht (113) aufzutragendes Klebstoffmuster hinterlegt ist, und wobei das Verfahren den weiteren Verfahrensschritt umfasst, Positionieren des Magnetmoduls (117) an der mindestens einen Klebenaht (113) des faserbasierten Papier- oder Kartonpackstoffs (101) in Abhängigkeit von dem in der Steuerung hinterlegten Klebstoffmuster, insbesondere in Abhängigkeit von dem Startzeitpunkt des Klebstoffauftrags, von dem Endzeitpunkt des Klebstoffauftrags, und/oder von der Fördergeschwindigkeit des durch das Fördermodul (103) geförderten faserbasierten Papier- oder Kartonpackstoffs (101).

5. Verfahren (200) nach einem der vorangehenden Ansprüche, **dadurch gekennzeichnet, dass** das Magnetmodul (117) mindestens eine Temperaturerfassungseinrichtung aufweist, welche ausgebildet ist, eine Oberflächentemperatur des faserbasierten Papier- oder Kartonpackstoffs (101) im Bereich der zumindest einen Klebenaht (113) zu erfassen, wobei das Verfahren den weiteren Verfahrensschritte umfasst, Vergleichen der erfassten Oberflächentemperatur des faserbasierten Papier- oder Kartonpackstoffs (101) mit einem Referenzwert durch eine Steuerung der Verpackungsmittelherstellungsmaschine (100), um ein Vergleichsergebnis zu bestimmten, und Anpassen der Feldstärke und/oder der Frequenz des durch das Magnetmodul (117) bereitgestellten magnetischen Wechselfeldes (119) durch eine Regelung der Verpackungsmittelherstellungsmaschine (100) in Abhängigkeit von dem bestimmten Vergleichsergebnis.

6. Verfahren (200) nach einem der vorangehenden Ansprüche, **dadurch gekennzeichnet, dass** die Verpackungsmittelherstellungsmaschine (100) eine Steuerung aufweist, in der die Schmelztemperatur der polymeren Anteile des wässrigen, nicht wärmeaktivierbaren, Klebstoffs (109) hinterlegt sind, wobei das Applizieren des magnetischen Wechselfeldes (119) durch die Steuerung derart vorgegeben ist, dass die Temperatur des wässrigen, nicht wärmeaktivierbaren, Klebstoffs (109) die Schmelztemperatur der polymeren Anteile des wässrigen, nicht wärmeaktivierbaren, Klebstoffs (109) nicht überschreitet.

7. Faserbasierter Papier- oder Kartonpackstoff (101), hergestellt durch ein Verfahren nach einem der Ansprüche 1 bis 6, wobei der faserbasierte Papier- oder Kartonpackstoff (101) insbesondere als eine Faltschachtel, eine Wellpappenverpackung, eine Einschlagverpackung, eine Tüte, einen Beutel oder einen Sack ausgebildet ist.

8. Verpackungsmittelherstellungsmaschine (100) zum Verbinden von Lagen (101a, 101b), insbesondere von zwei Lagen (101a, 101b), eines faserbasierten Papier-oder Kartonpackstoffs (101), umfassend:
ein Fördermodul (103) zum Fördern von zumindest einer Lage (101a, 101b) des faserbasierten Papier- oder Kartonpackstoffs (101); ein Klebstoffmodul (107) zum Aufbringen von wässrigem, nicht wärmeaktivierbarem, Klebstoff (109), welcher ferromagnetische, ferrimagnetische, superparamagnetische und/oder piezoelektrische Partikel (111) umfasst; ein Verlagerungsmodul (115) zum Verlagern von Lagen (101a, 101b) des faserbasierten Papier- oder Kartonpackstoffs (101); und ein Magnetmodul (117) zum Applizieren eines magnetischen Wechselfelds (119),
wobei das Fördermodul (103) ausgebildet ist, eine erste Lage (101a) des faserbasierten Papier- oder Kartonpackstoffs (101) zu fördern;
wobei das Klebstoffmodul (107) ausgebildet ist, den wässrigen, nicht wärmeaktivierbaren, Klebstoff (109), auf mindestens eine Klebenaht (113) der ersten Lage (101a) des faserbasierten Papier- oder Kartonpackstoffs (101) aufzubringen;
wobei das Verlagerungsmodul (115) ausgebildet ist, eine zweite Lage (101b) des faserbasierten Papier- oder Kartonpackstoffs (101) an der mindestens einen Klebenaht (113) der ersten Lage (101a) des faserbasierten Papier- oder Kartonpackstoffs (101) zu verbinden; und
wobei das Magnetmodul (117) ausgebildet ist, ein magnetisches Wechselfeld (119) im Bereich der zumindest einen Klebenaht (113) zwischen der ersten und zweiten Lage (101a, 101b) des faserbasierten Papier- oder Kartonpackstoffs (101) zu applizieren, um ein wirksames physikalisches Abbinden der wässrigen Klebstoffschicht zwischen der ersten und zweiten Lage (101a, 101b) des faserbasierten Papier- oder Kartonpackstoffs (101) zu bewirken und eine wirksame Verklebung zwischen der ersten und zweiten Lage (101a, 101b) des faserbasierten Papier- oder Kartonpackstoff (101) zu beschleunigen.

9. Verpackungsmittelherstellungsmaschine (100) nach Anspruch 8, **dadurch gekennzeichnet, dass** die Verpackungsmittelherstellungsmaschine (100) eine Steuerung aufweist, welche ausgebildet ist das Fördermodul (103) zum Fördern der ersten Lage (101a) des faserbasierten Papier- oder Kartonpackstoff (101) mit einer variablen Fördergeschwindigkeit zu aktivieren, und wobei die Verpackungsmittelherstellungsmaschine (100) eine Fördergeschwindigkeitserfassungsvorrichtung, insbesondere Drehgeber, aufweist, welche steuerungstechnisch mit der Steuerung verbunden ist.

10. Verpackungsmittelherstellungsmaschine (100) nach Anspruch 9, **dadurch gekennzeichnet, dass** die Verpackungsmittelherstellungsmaschine (100) eine Steuerung aufweist, in welcher ein durch das Klebstoffmodul (107) auf die mindestens eine Klebenaht (113) aufzutragendes Klebstoffmuster hinterlegt ist, und wobei die Steuerung ausgebildet ist, das Magnetmodul (117) an der mindestens einen Klebenaht (113) des Papier- oder Kartonpackstoffs (101) in Abhängigkeit von dem hinterlegten Klebstoffmuster, insbesondere in Abhängigkeit von dem Startzeitpunkt des Klebstoffauftrags, von dem Endzeitpunkt des Klebstoffauftrags, und/oder von der Fördergeschwindigkeit des Papier- oder Kartonpackstoffs (101) zu positionieren.

## Claims

1. Method (200) for joining layers (101a, 101b), in particular two layers (101a, 101b), of a fiber-based paper or cardboard packaging material (101) by a packaging manufacturing machine (100), wherein the packaging manufacturing machine (100) comprises a conveying module (103) for conveying at least one layer (101a, 101b) of the fiber-based paper or cardboard packaging material (101), an adhesive module (107) for applying aqueous, non-heat-activated adhesive (109) comprising ferromagnetic, ferrimagnetic, superparamagnetic and/or piezoelectric particles (111), a movement module (115) for moving layers (101a, 101b) of the fiber-based paper or cardboard packaging material (101), and a magnetic module (117) for applying an alternating magnetic field (119), wherein the fiber-based paper or cardboard packaging material (101) is designed to absorb water from the aqueous, non-heat-activated adhesive (109), wherein the method (200) comprises the following method steps:
conveying (201) a first layer (101a) of the fiber-based paper or cardboard packaging material (101) by the conveying module (103);
applying (203) the aqueous, non-heat-activated adhesive (109) to at least one bonded seam (113) of the first layer (101a) of the fiber-based paper or cardboard packaging material (101) by the adhesive module (107);
joining (205) a second layer (101b) of the fiber-based paper or cardboard packaging material (101) to the at least one bonded seam (113) of the first layer (101a) of the fiber-based paper or cardboard packaging material (101) by the movement module (115); and
physically setting (207) the aqueous adhesive layer between the first and second layer (101a, 101b) of the fiber-based paper or cardboard packaging material (101) by applying, by the magnetic module (117), an alternating magnetic field (119) through at least one of the first and second layer (101a, 101b) in the region of the at least one bonded seam (113) in order to accelerate effective bonding between the first and second layer (101a, 101b) of the fiber-based paper or cardboard packaging material.

2. Method (200) according to claim 1, **characterized in that** the application (203) of the aqueous, non-heat-activated adhesive (109) on the at least one bonded seam (113) of the first layer (101a) of the fiber-based paper or cardboard packaging material (101) by the adhesive module (107) takes place in sections, and/or the method comprising the further method step of activating the magnetic module (117) by a controller of the packaging material manufacturing machine (100) when the at least one bonded seam (113) is located in the effective region of the magnetic module (117).

3. Method (200) according to claim 1 or 2, **characterized in that** the conveying module (103) is designed to move the first layer (101a) of the fiber-based paper or cardboard packaging material (101) joined to the second layer (101b) under the magnetic module (117) at variable conveying speeds, and the method comprising the further method step of adjusting the field strength and/or the frequency of the alternating magnetic field (119) provided by the magnetic module (117) by a controller of the packaging material manufacturing machine (100) depending on the conveying speed of the paper or cardboard packaging material (101).

4. Method (200) according to any of the preceding claims, **characterized in that** the packaging material manufacturing machine (100) comprises a controller in which an adhesive pattern to be applied by the adhesive module (107) to the at least one bonded seam (113) is stored, and the method comprising the further method step of positioning the magnetic module (117) on the at least one bonded seam (113) of the fiber-based paper or cardboard packaging material (101) depending on the adhesive pattern stored in the controller, in particular depending on the start time of the adhesive application, the end time of the adhesive application, and/or the conveying speed of the fiber-based paper or cardboard packaging material (101) conveyed by the conveying module (103).

5. Method (200) according to any of the preceding claims, **characterized in that** the magnetic module (117) comprises at least one temperature-detecting device designed to detect a surface temperature of the fiber-based paper or cardboard packaging material (101) in the region of the at least one bonded seam (113), the method comprising the further method steps of comparing the detected surface temperature of the fiber-based paper or cardboard packaging material (101) with a reference value by a controller of the packaging material manufacturing machine (100) in order to determine a comparison result, and adjusting the field strength and/or the frequency of the alternating magnetic field (119) provided by the magnetic module (117) by controlling the packaging material manufacturing machine (100) depending on the determined comparison result.

6. Method (200) according to any of the preceding claims, **characterized in that** the packaging manufacturing machine (100) comprises a controller in which the melting temperature of the polymeric components of the aqueous, non-heat-activated adhesive (109) is stored, the application of the alternating magnetic field (119) being specified by the controller such that the temperature of the aqueous, non-heat-activated adhesive (109) does not exceed the melting temperature of the polymeric components of the aqueous, non-heat-activated adhesive (109).

7. Fiber-based paper or cardboard packaging material (101) produced by a method according to any of claims 1 to 6, wherein the fiber-based paper or cardboard packaging material (101) is in particular designed as a folding box, corrugated cardboard packaging, wrapping packaging, a carton, a pouch or a bag.

8. Packaging material manufacturing machine (100) for joining layers (101a, 101b), in particular two layers (101a, 101b), of a fiber-based paper or cardboard packaging material (101), comprising:
a conveying module (103) for conveying at least one layer (101a, 101b) of the fiber-based paper or cardboard packaging material (101); an adhesive module (107) for applying aqueous, non-heat-activated adhesive (109) comprising ferromagnetic, ferrimagnetic, superparamagnetic and/or piezoelectric particles (111); a movement module (115) for moving layers (101a, 101b) of the fiber-based paper or cardboard packaging material (101); and a magnetic module (117) for applying an alternating magnetic field (119),
wherein the conveying module (103) is designed to convey a first layer (101a) of the fiber-based paper or cardboard packaging material (101);
wherein the adhesive module (107) is designed to apply the aqueous, non-heat-activated adhesive (109) to at least one bonded seam (113) of the first layer (101a) of the fiber-based paper or cardboard packaging material (101);
wherein the movement module (115) is designed to join a second layer (101b) of the fiber-based paper or cardboard packaging material (101) to the at least one bonded seam (113) of the first layer (101a) of the fiber-based paper or cardboard packaging material (101); and
wherein the magnetic module (117) is designed to apply an alternating magnetic field (119) in the region of the at least one bonded seam (113) between the first and second layer (101a, 101b) of the fiber-based paper or cardboard packaging material (101) in order to bring about effective physical setting of the aqueous adhesive layer between the first and second layer (101a, 101b) of the fiber-based paper or cardboard packaging material (101) and to accelerate effective bonding between the first and second layer (101a, 101b) of the fiber-based paper or cardboard packaging material (101).

9. Packaging material manufacturing machine (100) according to claim 8, **characterized in that** the packaging material manufacturing machine (100) comprises a controller designed to activate the conveying module (103) to convey the first layer (101a) of the fiber-based paper or cardboard packaging material (101) at a variable conveying speed, and the packaging material manufacturing machine (100) comprising a conveying speed detection device, in particular a rotary encoder, which is connected to the controller for control.

10. Packaging material manufacturing machine (100) according to claim 9, **characterized in that** the packaging material manufacturing machine (100) comprises a controller in which an adhesive pattern to be applied by the adhesive module (107) to the at least one bonded seam (113) is stored, and the controller being designed to position the magnetic module (117) on the at least one bonded seam (113) of the paper or cardboard packaging material (101) depending on the stored adhesive pattern, in particular depending on the start time of the adhesive application, the end time of the adhesive application, and/or the conveying speed of the paper or cardboard packaging material (101).

## Revendications

1. Procédé (200) permettant de relier des couches (101a, 101b), en particulier deux couches (101a, 101b), d'un matériau d'emballage en papier ou en carton à base de fibres (101) par une machine de fabrication de moyens d'emballage (100), dans lequel la machine de fabrication de moyens d'emballage (100) comprend un module de transport (103) pour le transport d'au moins une couche (101a, 101b) du matériau d'emballage en papier ou en carton à base de fibres (101), un module à adhésif (107) pour l'application d'un adhésif aqueux non activable par la chaleur (109) qui contient des particules (111) ferromagnétiques, ferrimagnétiques, superparamagnétiques et/ou piézoélectriques, un module de déplacement (115) pour le déplacement de couches (101a, 101b) du matériau d'emballage en papier ou en carton à base de fibres (101), et un module magnétique (117) pour l'application d'un champ magnétique alternatif (119), dans lequel le matériau d'emballage en papier ou en carton à base de fibres (101) est conçu pour absorber l'eau de l'adhésif aqueux non activable par la chaleur (109), dans lequel le procédé (200) comprend les étapes de procédé suivantes :
transport (201) d'une première couche (101a) du matériau d'emballage en papier ou en carton à base de fibres (101) au moyen du module de transport (103) ;
application (203) de l'adhésif aqueux non activable par la chaleur (109) sur au moins une ligne de collage (113) de la première couche (101a) du matériau d'emballage en papier ou en carton à base de fibres (101) au moyen du module à adhésif (107) ;
liaison (205) d'une seconde couche (101b) du matériau d'emballage en papier ou en carton à base de fibres (101) à l'au moins une ligne de collage (113) de la première couche (101a) du matériau d'emballage en papier ou en carton à base de fibres (101) au moyen du module de déplacement (115) ; et
durcissement physique (207) de la couche d'adhésif aqueux entre les première et seconde couches (101a, 101b) du matériau d'emballage en papier ou en carton à base de fibres (101) en appliquant un champ magnétique alternatif (119) à travers au moins l'une parmi les première et seconde couches (101a, 101b) dans la zone de l'au moins une ligne de collage (113) par le module magnétique (117) afin d'accélérer un collage efficace entre les première et seconde couches (101a, 101b) du matériau d'emballage en papier ou en carton à base de fibres.

2. Procédé (200) selon la revendication 1, **caractérisé en ce que** l'application (203) de l'adhésif aqueux non activable par la chaleur (109) sur l'au moins une ligne de collage (113) de la première couche (101a) du matériau d'emballage en papier ou en carton à base de fibres (101) est effectuée dans certaines sections par le module à adhésif (107) et/ou dans lequel le procédé comprend l'étape de procédé supplémentaire d'activation du module magnétique (117) par une commande de la machine de fabrication de moyens d'emballage (100) lorsque l'au moins une ligne de collage (113) se trouve dans la zone d'action du module magnétique (117).

3. Procédé (200) selon la revendication 1 ou 2, **caractérisé en ce que** le module de transport (103) est conçu pour déplacer la première couche (101a), reliée à la seconde couche (101b), du matériau d'emballage en papier ou en carton à base de fibres (101) sous le module magnétique (117) à des vitesses de transport variables, et dans lequel le procédé comprend l'étape de procédé supplémentaire d'adaptation de l'intensité de champ et/ou de la fréquence du champ magnétique alternatif (119) fourni par le module magnétique (117) par une commande de la machine de fabrication de moyens d'emballage (100) en fonction de la vitesse de transport du matériau d'emballage en papier ou en carton (101).

4. Procédé (200) selon l'une des revendications précédentes, **caractérisé en ce que** la machine de fabrication de moyens d'emballage (100) présente une commande dans laquelle est enregistré un modèle d'adhésif à appliquer par le module à adhésif (107) sur l'au moins une ligne de collage (113), et dans lequel le procédé comprend l'étape de procédé supplémentaire de positionnement du module magnétique (117) sur l'au moins une ligne de collage (113) du matériau d'emballage en papier ou en carton à base de fibres (101) en fonction du modèle d'adhésif enregistré dans la commande, en particulier en fonction de l'instant de début de l'application de l'adhésif, de l'instant de fin de l'application de l'adhésif, et/ou de la vitesse de transport du matériau d'emballage en papier ou en carton à base de fibres (101) transporté par le module de transport (103).

5. Procédé (200) selon l'une des revendications précédentes, **caractérisé en ce que** le module magnétique (117) présente au moins un dispositif de détection de température qui est configuré pour détecter une température de surface du matériau d'emballage en papier ou en carton à base de fibres (101) dans la zone de l'au moins une ligne de collage (113), dans lequel le procédé comprend les étapes de procédé supplémentaires de comparaison de la température de surface détectée du matériau d'emballage en papier ou en carton à base de fibres (101) avec une valeur de référence par une commande de la machine de fabrication de moyens d'emballage (100) afin de déterminer un résultat de comparaison, et d'adaptation de l'intensité de champ et/ou de la fréquence du champ magnétique alternatif (119) fourni par le module magnétique (117) par une régulation de la machine de fabrication de moyens d'emballage (100) en fonction du résultat de comparaison déterminé.

6. Procédé (200) selon l'une des revendications précédentes, **caractérisé en ce que** la machine de fabrication de moyens d'emballage (100) présente une commande dans laquelle sont enregistrées les températures de fusion des parties polymères de l'adhésif aqueux non activable par la chaleur (109), dans lequel l'application du champ magnétique alternatif (119) est prédéfinie par la commande de telle sorte que la température de l'adhésif aqueux non activable par la chaleur (109) ne dépasse pas la température de fusion des parties polymères de l'adhésif aqueux non activable par la chaleur (109).

7. Matériau d'emballage en papier ou en carton à base de fibres (101), fabriqué par un procédé selon l'une des revendications 1 à 6, dans lequel le matériau d'emballage en papier ou en carton à base de fibres (101) est conçu en particulier sous la forme d'une boîte pliante, d'un emballage en carton ondulé, d'un emballage enveloppant, d'un sac, d'un sachet ou d'une poche.

8. Machine de fabrication de moyens d'emballage (100) permettant de relier des couches (101a, 101b), en particulier deux couches (101a, 101b), d'un matériau d'emballage en papier ou en carton à base de fibres (101), comprenant :
un module de transport (103) pour le transport d'au moins une couche (101 a, 101b) du matériau d'emballage en papier ou en carton à base de fibres (101) ; un module à adhésif (107) pour l'application d'un adhésif aqueux non activable par la chaleur (109) qui comprend des particules (111) ferromagnétiques, ferrimagnétiques, superparamagnétiques et/ou piézoélectriques ; un module de déplacement (115) pour le déplacement de couches (101a, 101b) du matériau d'emballage en papier ou en carton à base de fibres (101) ; et un module magnétique (117) pour l'application d'un champ magnétique alternatif (119),
dans laquelle le module de transport (103) est conçu pour transporter une première couche (101a) du matériau d'emballage en papier ou en carton à base de fibres (101) ;
dans laquelle le module à adhésif (107) est conçu pour appliquer l'adhésif aqueux non activable par la chaleur (109) sur au moins une ligne de collage (113) de la première couche (101a) du matériau d'emballage en papier ou en carton à base de fibres (101) ;
dans laquelle le module de déplacement (115) est conçu pour relier une seconde couche (101b) du matériau d'emballage en papier ou en carton à base de fibres (101) à l'au moins une ligne de collage (113) de la première couche (101a) du matériau d'emballage en papier ou en carton à base de fibres (101) ; et
dans laquelle le module magnétique (117) est conçu pour appliquer un champ magnétique alternatif (119) dans la zone de l'au moins une ligne de collage (113) entre les première et seconde couches (101a, 101b) du matériau d'emballage en papier ou en carton à base de fibres (101), afin de provoquer un durcissement physique efficace de la couche d'adhésif aqueux entre les première et seconde couches (101a, 101b) du matériau d'emballage en papier ou en carton à base de fibres (101) et d'accélérer un collage efficace entre les première et seconde couches (101a, 101b) du matériau d'emballage en papier ou en carton à base de fibres (101).

9. Machine de fabrication de moyens d'emballage (100) selon la revendication 8, **caractérisée en ce que** la machine de fabrication de moyens d'emballage (100) présente une commande qui est configurée pour activer le module de transport (103) pour le transport de la première couche (101a) du matériau d'emballage en papier ou en carton à base de fibres (101) avec une vitesse de transport variable, et dans laquelle la machine de fabrication de moyens d'emballage (100) présente un dispositif de détection de vitesse de transport, en particulier un capteur rotatif, qui est connecté à la commande par la technique de la commande.

10. Machine de fabrication de moyens d'emballage (100) selon la revendication 9, **caractérisée en ce que** la machine de fabrication de moyens d'emballage (100) présente une commande dans laquelle est enregistré un modèle d'adhésif à appliquer par le module à adhésif (107) sur l'au moins une ligne de collage (113), et dans laquelle la commande est configurée pour positionner le module magnétique (117) sur l'au moins une ligne de collage (113) du matériau d'emballage en papier ou en carton (101) en fonction du modèle d'adhésif enregistré, en particulier en fonction de l'instant de début de l'application de l'adhésif, de l'instant de fin de l'application de l'adhésif et/ou de la vitesse de transport du matériau d'emballage en papier ou en carton (101).
